# EUROPÄISCHE PATENTSCHRIFT

(11) **EP 1 181 950 B1**
(45) Veröffentlichungstag und Bekanntmachung des Hinweises auf die Patenterteilung: **05.10.2005**
(21) Anmeldenummer: 01118060.1
(22) Anmeldetag: 25.07.2001
(51) Int. Cl.: A61N 1/36, H04R 25/00

(54) **Implantierbares Hörsystem mit Mitteln zur Messung der Ankopplungsqualität**
Implantable hearing system having means for measuring the coupling quality
Système auditif implantable comportant des moyens de mesure de la qualité d'accouplement

(30) Priorität: 25.08.2000 DE 10041726
(43) Veröffentlichungstag der Anmeldung: 27.02.2002
(73) Patentinhaber: Cochlear Limited, Lane Cove, NSW 2066 (AU)
(72) Erfinder: Leysieffer, Hans, Dr.-Ing., 82024 Taufkirchen (DE)
(74) Vertreter: Schwan - Schwan - Schorer

(56) Entgegenhaltungen:
- EP-A- 0 936 840
- US-A- 5 814 095

## Beschreibung

Die vorliegende Erfindung betrifft ein mindestens teilweise implantierbares Hörsystem zur Rehabilitation einer Hörstörung mit mindestens einem Sensor zur Aufnahme von Schallsignalen und deren Umwandlung in entsprechende elektrische Sensorsignale, einer elektronischen Signalverarbeitungseinheit zur Audiosignalverarbeitung und -verstärkung der Sensorsignale, einer elektrischen Energieversorgungseinheit, die einzelne Komponenten des Systems mit Strom versorgt, sowie mit mindestens einem elektromechanischen Ausgangswandler zur mechanischen Stimulation des Mittel- und/oder Innenohres.

Unter dem Begriff "Hörstörung" sollen vorliegend alle Arten von Innenohrschäden, kombinierten Innen- und Mittelohrschäden sowie auch zeitweise auftretende oder permanente Ohrgeräusche (Tinnitus) verstanden werden.

Elektronische Maßnahmen zur Rehabilitation eines operativ nicht behebbaren Innenohrschadens haben heute einen wichtigen Stellenwert erreicht. Bei totalem Ausfall des Innenohres sind Cochlea Implantate mit direkter elektrischer Reizung des verbleibenden Hörnerven im routinemäßigen klinischen Einsatz. Bei mittleren bis schweren Innenohrschäden kommen derzeit erstmals volldigitale Hörgeräte zur Anwendung, die eine neue Welt der elektronischen Audiosignalverarbeitung eröffnen und erweiterte Möglichkeiten der gezielten audiologischen Feinanpassung der Hörgeräte an den individuellen Innenohrschaden bieten. Trotz dieser in den letzten Jahren erreichten, erheblichen Verbesserungen der apparativen Hörgeräteversorgung bleiben bei konventionellen Hörgeräten grundsätzliche Nachteile bestehen, die durch das Prinzip der akustischen Verstärkung bedingt sind, das heißt insbesondere durch die Rückwandlung des elektronisch verstärkten Signals in Luftschall. Zu diesen Nachteilen zählen Aspekte wie die Sichtbarkeit der Hörgeräte, mangelnde Klangqualität aufgrund der elektromagnetischen Wandler (Lautsprecher), verschlossener äußerer Gehörgang sowie Rückkoplungseffekte bei hoher akustischer Verstärkung.

Aufgrund dieser prinzipiellen Nachteile besteht seit langem der Wunsch, von konventionellen Hörgeräten mit akustischer Anregung des geschädigten Innenohres abzuweichen und diese durch teil- oder vollimplantierbare Hörsysteme mit einer direkten mechanischen Stimulation zu ersetzen. Implantierbare Hörsysteme unterscheiden sich von konventionellen Hörgeräten: zwar wird das Schallsignal mit einem adäquaten Mikrofon in ein elektrisches Signal umgewandelt und in einer elektronischen Signalverarbeitungsstufe verstärkt; dieses verstärkte elektrische Signal wird jedoch nicht einem elektroakustischen Wandler (Lautsprecher) zugeführt, sondern einem implantierten elektromechanischen Wandler, dessen ausgangsseitige mechanische Schwingungen unmittelbar, also mit direktem mechanischem Kontakt, dem Mittel- beziehungsweise Innenohr zugeführt werden oder mittelbar durch einen Kraftschluss über einen Luftspalt bei zum Beispiel elektromagnetischen Wandlersystemen. Dieses Prinzip gilt unabhängig von einer teilweisen oder vollständigen Implantation aller notwendigen Systemelemente sowie auch unabhängig davon, ob eine reine Innenohrschwerhörigkeit bei vollständig intaktem Mittelohr oder eine kombinierte Schwerhörigkeit (Mittel- und Innenohr geschädigt) rehabilitiert werden soll. Daher sind in der jüngeren wissenschaftlichen Literatur sowie in zahlreichen Patentschriften implantierbare elektromechanische Wandler sowie Verfahren zur Ankopplung der mechanischen Wandlerschwingungen an das intakte Mittelohr beziehungsweise das Innenohr direkt zur Rehabilitation einer reinen Innenohrschwerhörigkeit sowie auch an verbleibende Ossikel des Mittelohres bei artifiziell oder pathologisch verändertem Mittelohr zur Versorgung einer Schalleitungsschwerhörigkeit sowie deren Kombinationen beschrieben worden.

Als elektromechanisches Wandlerverfahren kommen grundsätzlich alle physikalischen Wandlungsprinzipien in Frage wie elektromagnetisch, elektrodynamisch, magnetostriktiv, dielektrisch und piezoelektrisch. Verschiedene Forschungsgruppen haben sich in den letzten Jahren im wesentlichen auf zwei dieser Verfahren konzentriert: elektromagnetisch und piezoelektrisch. Eine Übersicht über diese Wandlervarianten findet sich bei H. P. Zenner und H. Leysieffer (HNO 1997 Vol. 45, S. 749 - 774).

Beim piezoelektrischen Verfahren ist eine mechanisch direkte Kopplung der ausgangsseitigen Wandlerschwingungen an die Mittelohrossikel oder direkt an das ovale Fenster notwendig; beim elektromagnetischen Prinzip kann die Kraftkopplung einerseits über einen Luftspalt erfolgen ("kontaklos"), das heißt, nur der Permanentmagnet wird durch dauerhafte Fixation in direkten mechanischen Kontakt mit einem Mittelohrossikel gebracht. Andererseits besteht die Möglichkeit, den Wandler vollständig in einem Gehäuse zu realisieren (Spule und Magnet sind mit kleinstmöglichem Luftspalt gekoppelt) und die ausgangsseitigen Schwingungen über ein mechanisch steifes Koppelelement mit direktem Kontakt auf die Mittelohrossikel zu übertragen (H. Leysieffer et al. 1997 (HNO 1997, Vol. 45, S. 792-800).

Das teilimplantierbare, piezoelektrische Hörsystem der japanischen Gruppe um Suzuki und Yanigahara setzt für eine Implantation des Wandlers das Fehlen der Mittelohrossikel und eine freie Paukenhöhle voraus, um das Piezoelement an den Stapes ankoppeln zu können (Yanigahara et al.: "Efficacy of the partially implantable middle ear implant in middle and inner ear disorders", Adv. Audiol., Vol. 4, Karger Basel (1988), S. 149-159. Suzuki et al.: "Implantation of partially implantable middle ear implant and the indication", Adv. Audiol., Vol. 4, Karger Basel (1988), S. 160-166). Ebenso wird bei dem Verfahren eines implantierbaren Hörsystems für Innenohrschwerhörige nach Schaefer (US-A-4 850 962) grundsätzlich der Amboß entfernt, um ein piezoelektrisches Wandlerelement an den Stapes ankoppeln zu können. Dies gilt im wesentlichen auch für weitere Entwicklungen, die auf der Schaefer-Technologie basieren.

Der elektromagnetische Wandler nach Ball ("Floating Mass Transducer FMT"; unter anderem US-A-5 624 376 (Ball et al.)) wird dagegen bei intaktem Mittelohr mit Titanclips direkt an dem langen Fortsatz des Amboß fixiert. Der elektromagnetische Wandler des teilimplantierbaren Systems nach Fredrickson (Fredrickson et al.: "Ongoing investigations into an implantable elektromagnetic hearing aid for moderate to severe sensorineural hearing loss", Otolaryngologic Clinics Of North America, Vol. 28/1 (1995), S. 107-121) wird bei ebenfalls intakter Ossikelkette des Mittelohres mechanisch direkt an den Amboßkörper gekoppelt. Das Gleiche gilt für die piezoelektrischen und elektromagnetischen Wandler nach Leysieffer (Leysieffer et al.: "Ein implantierbarer piezoelektrischer Hörgerätewandler für Innenohrschwerhörige", HNO 1997/45, S. 792-800, DE-C-13 04 358, DE-C-198 40 211, DE-A-198 40 212). Auch bei dem elektromagnetischen Wandlersystem nach Maniglia (Maniglia et al.: "Contactless semi-implantable electromagnetic middle ear device for the treatment of sensorineural hearing loss", Otolaryngologic Clinics Of North America, Vol. 28/1 (1995), S. 121-113) wird bei intakter Ossikelkette an letzterer ein Permanentmagnet dauerhaft mechanisch fixiert, der jedoch über eine Luftspaltkopplung von einer Spule mechanisch angetrieben wird.

Bei den beschriebenen Wandler- und Ankopplungsvarianten sind grundsätzlich zwei Implantationsprinzipien zu unterscheiden:
a) Bei dem einen befindet sich der elektromechanische Wandler mit seinem aktiven Wandlerelement selbst im Mittelohrbereich in der Paukenhöhle, und er ist dort mit einem Ossikel oder dem Innenohr direkt verbunden (unter anderem US-A-5 624 376).
b) Bei dem anderen befindet sich der elektromechanische Wandler mit seinem aktiven Wandlerelement außerhalb des Mittelohrbereiches in einer artifiziell geschaffenen Mastoidhöhle; die ausgangsseitigen mechanischen Schwingungen werden dann mittels mechanisch passiver Koppelelemente über geeignete operative Zugänge (natürlicher aditus ad antrum, Eröffnung des chorda-facialis-Winkels oder über eine artifizielle Bohrung vom Mastoid aus) zum Mittel- beziehungsweise Innenohr übertragen (unter anderem DE-A-198 40 212).

Ein Vorteil der Varianten nach a) besteht darin, daß der Wandler als so genannter "Floating Mass"-Wandler ausgeführt sein kann, das heißt, das Wandlerelement benötig keine "Reaktio" über eine feste Verschraubung mit dem Schädelknochen, sondern es schwingt aufgrund von Massenträgheitsgesetzen mit seinem Wandlergehäuse und überträgt diese direkt auf ein Mittelohrossikel. Dies bedeutet einerseits, daß vorteilhaft auf ein implantierbares Fixationssystem an der Schädelkalotte verzichtet werden kann; andererseits bedeutet diese Variante nachteilig, daß voluminöse artifizielle Elemente in die Paukenhöhle eingebracht werden müssen und deren Langzeit- und Biostabilität insbesondere bei temporären pathologischen Veränderungen des Mittelohres (zum Beispiel otits media) heute nicht bekannt beziehungsweise gewährleistet sind. Ein weiterer wesentlicher Nachteil besteht darin, daß die Wandler vom Mastoid aus mit ihrer elektrischen Zuleitung ins Mittelohr gebracht werden und dort mit Hilfe geeigneter operativer Werkzeuge fixiert werden müssen; dies erfordert einen erweiterten Zugang durch den chorda-facialis-Winkel und bringt somit eine latente Gefährdung des in unmittelbarer Nachbarschaft gelegenen Gesichtsnerven (nervus facialis) mit sich. Weiterhin sind solche "Floating-Mass-Wandler" dann nur noch sehr eingeschränkt oder überhaupt nicht mehr einsetzbar, wenn das Innenohr zum Beispiel über das ovale Fenster direkt stimuliert werden soll, weil aufgrund pathologischer Veränderungen zum Beispiel der Amboß wesentlich geschädigt ist beziehungsweise gar nicht mehr vorhanden ist und somit ein derartiger Wandler nicht mehr mit einem schwingfähigen und mit dem Innenohr in Verbindung stehenden Ossikel mechanisch verbunden werden kann.

Ein gewisser Nachteil der Wandlervarianten nach b) ist der Umstand, daß die Wandlergehäuse mit implantierbaren Positionier- und Fixationssystemen an der Schädelkalotte befestigt werden müssen. Ein weiterer Nachteil der Varianten nach b) besteht darin, daß, vorzugsweise mittels geeigneter Laser, Vertiefungen in die Zielossikel eingebracht werden müssen, um das Koppelelement applizieren zu können. Dies ist einerseits technisch aufwendig und teuer und bringt andererseits Risiken für den Patienten mit sich. Sowohl bei dem teilimplantierbaren System nach Fredrickson ("Ongoing investigations into an implantable elektromagnetic hearing aid for moderate to severe sensorineural hearing loss", Otolaryngologic Clinics Of North America, Vol. 28/1 (1995), S. 107-121) wie auch bei dem vollimplantierbaren Hörsystem nach Leysieffer und Zenner (HNO 1998, Vol. 46, S. 853-863 und 844-852) wird bei der Ankopplung des schwingenden Wandlerteils an den Amboßkörper zur dauerhaften und mechanisch sicheren Schwingungsübertragung davon ausgegangen, daß die Spitze einer Koppelstange, die in eine laserinduzierte Vertiefung des Mittelohrossikels eingebracht wird, langfristig eine Osseointegration erfährt, das heißt, daß die Koppelstange mit dem Ossikel fest verwächst und so eine sichere Übertragung dynamischer Druck- und Zugkräfte gewährleistet. Dieser Langzeiteffekt ist zur Zeit jedoch noch nicht wissenschaftlich gesichert.

Weiterhin besteht bei dieser Ankopplungsart bei einem technischen Wandlerdefekt der Nachteil, daß eine Entkopplung vom Ossikel zur Entfernung des Wandlers nur mit mechanisch basierten operativen Methoden vorgenommen werden kann, was eine erhebliche Gefährdung des Mittelohres und insbesondere des Innenohres bedeuten kann.

Der wesentliche Vorteil dieser Wandlerausführungsformen nach b) besteht jedoch darin, daß das Mittelohr weitgehend frei bleibt und der Koppelzugang zum Mittelohr ohne größeres Gefährdungspotential des nervus facialis erfolgen kann.

Aufgrund der beschriebenen vielfältigen Zugangsvarianten und Ankopplungstechniken implantierbarer elektromechanischer Hörgerätewandler wurden zahlreiche Koppelelemente entwickelt und beschrieben, die die mechanische Schwingungsenergie der Wandler möglichst optimal und langzeitstabil auf den Koppelort des Mittel- bzw. Innenohres übertragen sollen. Weiterhin wurden auch implantierbare Hörsysteme angegeben, bei denen nicht nur ein, sondern mehrere elektromechanische Wandler zur Stimulation des geschädigten Gehörs verwendet werden, um den mehrkanaligen cochleären Verstärker möglichst optimal zu simulieren und damit eine weitergehende Rehabilitation des geschädigten Gehörs zu erreichen als mit nur einem Wandler. Auf vorteilhafte Ausbildungen solcher Koppelelemente und Wandleranordnungen wird weiter unten näher eingegangen.

Die Ankopplungsqualität des mechanischen Reizes wird durch viele Parameter beinflusst, und sie trägt entscheidend mit zur Rehabilitation des Hörschadens und zur empfundenen Hörqualität bei. Intraoperativ ist diese Güte der Ankopplung nur schwer oder gar nicht einschätzbar, da die Bewegungsamplituden der schwingenden Teile auch bei höchsten Stimulationspegeln in einem Bereich um oder weit unter 1 µm liegen und daher durch direkte Sichtkontrolle nicht beurteilbar sind. Selbst wenn dies durch andere technische Messmethoden gelingt, zum Beispiel durch intraoperative Lasermessungen (beispielsweise durch Laser-Doppler-Vibrometrie), verbleibt die Unsicherheit einer langzeitstabilen, sicheren Kopplung, da diese unter anderem durch Nekrosenbildungen, Gewebeneubildungen, Luftdruckänderungen und sonstige externe und interne Einwirkungen negativ beinflusst werden kann. Insbesondere verbleibt bei vollständig implantierbaren Systemen die Notwendigkeit, die Ankopplungsqualität des Wandlers beurteilen zu können, da bei einem Vollimplantat nicht die Möglichkeit besteht, einzelne Systemkomponenten an ihren technischen Schnittstellen getrennt zu messen, wenn zum Beispiel der Implantatträger eine nachgelassene Übertragungsqualität beklagt, die durch Reprogrammierung individueller audiologischer Anpassparameter nicht verbesserbar ist und daher ein operativer Eingriff zur Verbesserung der Situation nicht auszuschließen ist. Auch wenn ein solcher Fall nicht vorliegt, besteht grundsätzlich das Interesse, über eine aussagefähige Monitorfunktion der Langzeitentwicklung der Güte der Wandlerankopplung zu verfügen.

In WO-A-98/36711 wird hierzu eine Methode vorgeschlagen, die mit objektiven Hörprüfungsmethoden wie zum Beispiel ERA (electric response audiometry), ABR (auditory brainstem response) oder Elektrocochleographie bei teil- und vollimplantierbaren Systemen mit mechanischer oder elektrischer Stimulation des geschädigten beziehungsweise ausgefallenen Gehörs arbeitet. Durch elektrische Ableitung über externe Kopfelektroden oder implantierte Elektroden werden objektiv Stimulusantworten ermittelt, die durch Applikation geeigneter stimulierender Reize evoziert werden. Der Vorteil dieser Methode liegt darin, dass intraoperativ bei vollständiger Anästhesie objektive Daten der Übertragungsqualität ermittelt werden können. Der wesentliche Nachteil besteht jedoch unter anderem darin, dass diese objektiven Hörprüfungsmethoden nur qualitativer Natur sein können, im wesentlichen Daten an der Hörschwelle und nicht oder nur eingeschränkt überschwellig liefern und insbesondere nur unzureichende quantitative Genauigkeit bei frequenzspezifischen Messungen aufweisen. Die subjektive Bewertung der Übertragungsqualität sowie subjektive audiologische Messungen im überschwelligen Bereich wie zum Beispiel Lautheitsskalierungen sind nicht möglich.

Es wurde auch bereits vorgeschlagen (DE-A-199 14 992), die genannten Nachteile dadurch zu umgehen, dass durch psychoakustische Messungen, das heißt durch subjektive Patientenantworten, die Ankopplungsqualität des elektromechanischen Wandlers an das Mittel- bzw. Innenohr ermittelt wird, ohne dass weitere biologisch-technische Schnittstellen in die Bewertung einbezogen sind, die die Aussagefähigkeit der Bestimmung der Wandlerkopplungsqualität beinträchtigen. Dies wird dadurch realisiert, dass in dem teil- oder insbesondere vollimplantierbaren Hörsystem implantatseitig ein Audiometer integriert ist. Dieses Audiometer besteht aus einem oder mehreren, von außen einstellbaren beziehungsweise programmierbaren elektronischen Signalgeneratoren, die ein elektrisches Hörprüfungsignal in den Signalverarbeitungspfad des Implantates einspeisen. Der elektromechanische Ausgangswandler des implantierten Hörsystems wird so technisch reproduzierbar und quantitativ bestimmt elektrisch direkt angesteuert; auf diese Weise werden Verfälschungen des Stimulationspegels vermieden, wie sie zum Beispiel durch Köpfhörer- oder insbesondere akustische Freifelddarbietungen der audiometrischen Testschalle auftreten können, weil hierbei auch die Sensor- beziehungsweise Mikrofonfunktion mit allen zugehörigen Variabilitäten in die psychoakustische Messung einbezogen ist.

Dieses Vorgehen hat unter anderem den Vorteil, dass zum Beispiel frequenzspezifische Hörschwellenmessungen mit reinen Sinustönen oder schmalbandigen Signalen (zum Beispiel Terzrauschen) auch bei größeren, zeitlichen Untersuchungsintervallen sehr gut reproduzierbar sind. Weiterhin erlaubt die Methode auch die Gewinnung reproduzierbarer psychoakustischer Daten im überschwelligen Bereich wie zum Beispiel Lautheitsskalierungen. Darüber hinaus können durch das Anbieten reiner Signale, wie zum Beispiel Sinussignale, auch Nichtlinearitäten subjektiv abgefragt werden, die zum Beispiel durch nachlassende Ankopplungsqualität enstehen können und als "Klirren" hörbar sind. Solche Untersuchungen sind durch die oben genannten objektiven Messmethoden auf der Basis evozierter Potentiale nur eingeschränkt oder gar nicht möglich.

Alle genannten Methoden zur Prüfung der Ankopplungsqualität des beziehungsweise der elektromechanischen Wandler(s) haben jedoch den beziehungsweise die Nachteile, dass entweder eine subjektive Bewertung des Patienten in das Ergebnis einfließt oder physiologische Schnittstellen mit in die Messung einbezogen sind; beide Aspekte machen das Messergebnis unsicher und stellen daher insbondere bezüglich der Reproduzierbarkeit eine nicht optimale Lösung dar.

Der Erfindung liegt die Aufgabe zugrunde, ein mindestens teilweise implantierbares Hörsystem zu schaffen, das auf besonders zuverlässige Weise selbst intraoperativ eine objektive Messung der Ankopplungsqualität ermöglicht.

Diese Aufgabe wird dadurch gelöst, dass bei einem mindestens teilweise implantierbaren Hörsystem zur Rehabilitation einer Hörstörung mit mindestens einem Sensor zur Aufnahme von Schallsignalen und deren Umwandlung in entsprechende elektrische Sensorsignale, einer elektronischen Signalverarbeitungseinheit zur Audiosignalverarbeitung und -verstärkung der Sensorsignale, einer elektrischen Energieversorgungseinheit, die einzelne Komponenten des Systems mit Strom versorgt, sowie mit mindestens einem elektromechanischen Ausgangswandler zur mechanischen Stimulation des Mittel- und/oder Innenohres, erfindungsgemäß das Hörsystem zur objektiven Bestimmung der Ankopplungsqualität des Ausgangswandlers mit einer Impedanzmessanordnung zum Ermitteln der mechanischen Impedanz der im implantierten Zustand an den Ausgangswandler angekoppelten biologischen Laststruktur versehen ist.

Das Prinzip der vorliegenden Erfindung hat insbesondere den Vorteil, dass die Ankopplungsqualität des beziehungsweise der Wandler intraoperativ sofort nach Ankopplung an die biologische Gehörstruktur beurteilt und gegebenenfalls intraoperativ verbessert werden kann, bevor die Implantation ohne genaues Wissen über den Ankopplungserfolg abgeschlossen wird, da der Patient im Regelfall in totaler Anästhesie operiert wird und daher psychoakustische Messungen nicht möglich sind.

Die vorliegende Erfindung bietet weiterhin den Vorteil, dass im postoperativen Zustand die Ankopplungsqualität des beziehungsweise der Wandler langzeitig objektiv beobachtet werden kann, ohne dass der Patient irgendeiner besonderen Prozedur unterzogen werden müsste. Dies erfolgt beispielhaft so, dass die Softwareoberfläche, mit der der Audiologe beziehungsweise Hörgeräteakustiker das Implantat des Patienten an den individuellen Hörschaden anpasst, ein Modul enthält, mit dem automatisch bei Softwareinitialisierung oder per aktivem Abruf eine implantatseitige Impedanzmessung ausgelöst wird und die entsprechenden Daten telemetrisch an die Softwareoberfläche zur weiteren Aus- und Bewertung übermittelt werden.

Weiterhin können erfindungsgemäß ohne aktiven Messbefehl von außen in bestimmten zeitlichen Abständen oder bei Eintreten eines bestimmten Implantat-Betriebszustandes solche Impedanzmessungen vom Implantat selbst ausgelöst und vorgenommem werden, deren Messergebnisse als digitale Daten in einem dafür vorgesehenen Speicherbereich des Implantates bis zum Abruf von außen abgelegt werden.

Die Impedanzmessanordnung kann eine Anordnung zum Messen der elektrischen Eingangsimpedanz des beziehungsweise der an die biologischen Laststruktur angekoppelten elektromechanischen Ausgangswandler(s) aufweisen. Die Betrags- und Phasendaten dieser elektrischen Eingangsimpedanz spiegeln nämlich die angekoppelten Lastkomponenten wider, weil diese über die elektromechanische Kopplung des beziehungsweise der Wandler(s) transformiert auf der elektrischen Seite erscheinen und daher messbar sind.

Dabei ist vorzugsweise dem beziehungsweise jedem elektromechanischen Ausgangswandler eine Treibereinheit vorgeschaltet, wobei der betreffende Ausgangswandler an die Treibereinheit über einen Messwiderstand angeschlossen ist und ein Messverstärker vorgesehen ist, an dem als Eingangssignale die an dem Messwiderstand abfallende, dem Wandlerstrom proportionale Messspannung und die Wandlerklemmenspannung anliegen. Um Messverfälschungen vorzubeugen, wird zweckmäßig der Spannungsabfall an dem Messwiderstand hochohmig und massefrei abgegriffen, und der Messwiderstand ist vorteilhaft so bemessen, dass die Summe des Widerstandswertes des Messwiderstandes und des Betrages der komplexen elektrischen Eingangsimpedanz des an die biologischen Laststruktur angekoppelten elektromechanischen Ausgangswandlers groß gegenüber dem Innenwiderstand der Treibereinheit ist. Es sind ferner - vorzugsweise digitale - Mittel zur Bildung des Quotienten aus Wandlerklemmenspannung und Wandlerstrom vorgesehen.

Alternativ kann im Rahmen der Erfindung die Impedanzmessanordnung aber auch zur direkten Messung der mechanischen Impedanz der an den elektromechanischen Ausgangswandler angekoppelten biologischen Laststruktur ausgelegt und in den Ausgangswandler auf dessen aktorischer Ausgangsseite integriert sein, wobei vorzugsweise die Impedanzmessanordnung zum Erzeugen von Messsignalen ausgelegt ist, die nach Betrag und Phase der auf die biologische Laststruktur wirkenden Kraft beziehungsweise der Schnelle des Koppelelementes mindestens näherungsweise proportional sind. In diesem Fall ist zur Verarbeitung der Messsignale vorteilhaft ein zweikanaliger Messverstärker mit Multiplexerfunktion vorgesehen, und es sind - vorzugsweise digitale - Mittel zur Bildung des Quotienten aus dem Messsignal entsprechend der auf die biologische Laststruktur wirkenden Kraft und dem Messsignal entsprechend der Schnelle des Koppelelementes vorhanden.

Bei der direkten Impedanzmessung können der elektromechanische Ausgangswandler und die Impedanzmessanordnung in einem gemeinsamen Gehäuse untergebracht sein, das gegebenenfalls auch den Messverstärker aufnimmt.

Die beschriebenen Impedanzmessungen sind in keiner Weise auf eine Messfrequenz oder einen Messpegel beschränkt. Sowohl bei indirekter wie bei direkter Messung der mechanischen Impedanz der biologischen Laststruktur sind vielmehr vorteilhaft - vorzugsweise digitale - Mittel zum Ermitteln der mechanischen Impedanz der im implantierten Zustand an den Ausgangswandler angekoppelten biologischen Laststruktur in Abhängigkeit von der Frequenz und/oder dem Pegel des von dem Ausgangswandler abgegebenen Stimulationssignals vorgesehen. Gerade durch Messungen über den gesamten Übertragungsfrequenzbereich und Stimulationspegelbereich des betreffenden Hörimplantates können in der postoperativen Beobachtungsphase wichtige Detailaussagen über lineare und insbesondere nichtlineare Variationen der Ankopplungsqualität des beziehungsweise der elektromechanischen Wandler gewonnen werden. So kann beispielsweise erwartet werden, dass eine mechanische Nichtlinearität der Ankopplung an ein Mittelohrossikel ("Klirren"), welche die übertragene Klangqualität negativ beinflussen kann, durch elektrische Pegelvariation der Impedanzmessung ermittelt werden kann.

In weiterer Ausgestaltung der Erfindung können durch - vorzugsweise digitale - Mittel zum Ermitteln der spektralen Lage von Resonanzfrequenzen in dem Verlauf der gemessenen Impedanz über der Stimulationsfrequenz sowie zum Ermitteln der Differenz zwischen den bei den Resonanzfrequenzen auftretenden Impedanzmesswerten vorgesehen sein. Diese Differenz gibt Auskunft über die mechanischen Schwinggüten.

Das erläuterte Vorgehen lässt sich grundsätzlich bei allen bekannten elektromechanischen Wandlungsprinzipien wie elektromagnetischen, elektrodynamischen, magnetostriktiven, dielektrischen und insbesondere bei piezoelektrischen Wandlern einsetzen, so dass bei der Systemauslegung des Hörimplantates bezüglich der Wandlerform(en) prinzipiell keine Einschränkung besteht und damit bei mehrkanaliger aktorischer Systemauslegung auch Mischformen verschiedener Wandlerprinzipien zur optimalen Gehörstimulation möglich sind.

Der elektromechanische Ausgangswandler kann im implantierten Zustand mit der biologischen Laststruktur über ein passives Koppelelement und/oder über eine Koppelstange in mechanischer Verbindung stehen, und die Impedanzmessanordnung kann in die Koppelstange eingefügt sein.

Vorzugsweise ist die elektronische Signalverarbeitungseinheit auch zum Verarbeiten der Signale der Impedanzmessanordnung ausgelegt. Vorteilhaft weist die Signalverarbeitungseinheit einen digitalen Signalprozessor zum Verarbeiten der Schallsensorsignale und/oder zum Generieren von digitalen Signalen für eine Tinnitusmaskierung sowie zum Verarbeiten der Signale der Impedanzmessanordnung auf. Zur jeweiligen aktuellen Messung der elektrischen Wandlerimpedanz kann der Signalprozessor das Audiosignal des Hörsystems kurzzeitig unterbrechen, um die entsprechenden Messsignale einzuspeisen, die beispielsweise vom Signalprozessor selbst erzeugt werden.

Wenn auf ein Pegelanalyse bezüglich Nichtlinearitäten der Wandlerankopplung über den ganzen Pegelnutzbereich des Implantates verzichtet wird, kann die elektrische Wandlerimpedanzmessung auch unterhalb der Ruhehörschwelle des individuellen Patienten erfolgen, um den Patienten nicht durch die Messsignale zu stören. Dazu können die individuellen, spektralen Ruhehörschwelledaten des betreffenden Patienten in einem Speicherbereich des Systems abgelegt sein, auf welche die Messsoftware des Signalprozessors dann jeweils Bezug nimmt.

Der Signalprozessor kann statisch in der Weise ausgelegt sein, dass entsprechende Softwaremodule aufgrund wissenschaftlicher Erkenntnisse einmalig in einem Programmspeicher des Signalprozessors abgelegt werden und unverändert bleiben. Liegen dann aber später zum Beispiel aufgrund neuerer wissenschaftlicher Erkenntnisse verbesserte Algorithmen zur Sprachsignalaufbereitung und -verarbeitung vor und sollen diese genutzt werden, muss durch einen invasiven, operativen Patienteneingriff das gesamte Implantat oder das Implantatmodul, das die entsprechende Signalverarbeitungseinheit enthält, gegen ein neues mit der veränderten Betriebssoftware ausgetauscht werden. Dieser Eingriff birgt erneute medizinische Risiken für den Patienten und ist mit hohem Aufwand verbunden.

Diesem Problem kann dadurch begegnet werden, dass in weiterer Ausgestaltung der Erfindung dem Signalprozessor zur Aufnahme und Wiedergabe eines Betriebsprogramms eine wiederholt beschreibbare, implantierbare Speicheranordnung zugeordnet ist, und mindestens Teile des Betriebsprogramms durch von einer externen Einheit über eine Telemetrieeinrichtung übermittelte Daten geändert oder ausgetauscht werden können. Auf diese Weise lässt sich nach Implantation des implantierbaren Systems die Betriebssoftware, einschließlich von Software zur Ansteuerung der vorstehend erläuterten schaltbaren Kupplungsanordnung, als solche verändern oder auch vollständig austauschen, wie dies für im übrigen bekannte Systeme zur Rehabilitation von Hörstörungen in DE-C-199 15 846 erläutert ist.

Bevorzugt ist die Auslegung so beschaffen, dass darüber hinaus bei vollimplantierbaren Systemen auch in an sich bekannter Weise Betriebsparameter, das heisst patientenspezifische Daten, wie beispielsweise audiologische Anpassdaten, oder veränderbare Implantatsystemparameter (zum Beispiel als Variable in einem Softwareprogramm zur Ansteuerung der schaltbaren Kupplungsanordnung oder zur Regelung einer Batterienachladung) nach der Implantation transkutan, das heißt drahtlos durch die geschlossene Haut, in das Implantat übertragen und damit verändert werden können. Dabei sind die Softwaremodule bevorzugt dynamisch, oder mit anderen Worten lernfähig, ausgelegt, um zu einer möglichst optimalen Rehabilitation der jeweiligen Hörstörung zu kommen. Insbesondere können die Softwaremodule adaptiv ausgelegt sein, und eine Parameteranpassung kann durch "Training" durch den Implantatträger und weitere Hilfsmittel vorgenommen werden.

Weiterhin kann die Signalverarbeitungselektronik ein Softwaremodul enthalten, das eine möglichst optimale Stimulation auf der Basis eines lernfähigen neuronalen Netzwerkes erreicht. Das Training dieses neuronalen Netzwerks kann durch den Implantatträger erfolgen und/oder unter Zuhilfenahme weiterer externer Hilfsmittel.

Die Speicheranordnung zum Speichern von Betriebsparametern und die Speicheranordnung zur Aufnahme und Wiedergabe des Betriebsprogramms können als voneinander unabhängige Speicher implementiert sein; es kann sich jedoch auch um einen einzigen Speicher handeln, in dem sowohl Betriebsparameter als auch Betriebsprogramme abgelegt werden können.

Die vorliegende Lösung erlaubt eine Anpassung des Systems an Gegebenheiten, die erst nach Implantation des implantierbaren Systems erfassbar sind. So sind beispielsweise bei einem mindestens teilweise implantierbaren Hörsystem zur Rehabilitation einer monauralen oder binauralen Innenohrstörung sowie eines Tinnitus mit mechanischer Stimulation des Innenohres die sensorischen (Schallsensor beziehungsweise Mikrofon) und aktorischen (Ausgangssitimulator) biologischen Schnittstellen immer abhängig von den anatomischen, biologischen und neurophysiologischen Gegebenheiten, zum Beispiel von dem interindividuellen Einheilprozess. Diese Schnittstellenparameter können individuell insbesondere auch zeitvariant sein. So können beispielsweise das Übertragungsverhalten eines implantierten Mikrofons aufgrund von Gewebebelagen und das Übertragungsverhalten eines an das Innenohr angekoppelten elektromechanischen Wandlers aufgrund unterschiedlicher Ankopplungsqualität interindividuell und individuell variieren. Solche Unterschiede der Schnittstellenparameter, die sich bei den aus dem Stand der Technik bekannten Vorrichtungen nicht einmal durch den Austausch des Implantats mindern beziehungsweise eliminieren ließen, können vorliegend durch Veränderung beziehungsweise Verbesserung der Signalverarbeitung des Implantats optimiert werden.

Bei einem mindestens teilweise implantierbaren Hörsystem kann es sinnvoll oder notwendig werden, nach Implantation verbesserte Signalverarbeitungsalgorithmen zu implementieren. Dabei sind insbesondere zu nennen:
- Sprachanalyseverfahren (zum Beispiel Optimierung einer Fast-Fourier-Transformation (FFT)),
- statische oder adaptive Störschallerkennungsverfahren,
- statische oder adaptive Störschallunterdrückungsverfahren,
- Verfahren zur Optimierung des systeminternen Signal-Rauschabstandes,
- optimierte Signalverarbeitungsstrategien bei progredienter Hörstörung,
- ausgangspegelbegrenzende Verfahren zum Schutz des Patienten bei Implantatfehlfunktionen beziehungsweise externen Fehlprogrammierungen,
- Verfahren zur Vorverarbeitung mehrerer Sensor-(Mikrofon-)signale, insbesondere bei binauraler Positionierung der Sensoren,
- Verfahren zur binauralen Verarbeitung zweier oder mehrerer Sensorsignale bei binauraler Sensorpositionierung, zum Beispiel Optimierung des räumlichen Hörens beziehungsweise Raumorientierung,
- Phasen- beziehungsweise Gruppenlaufzeit-Optimierung bei binauraler Signalverarbeitung,
- Verfahren zur optimierten Ansteuerung der Ausgangsstimulatoren, insbesondere bei binauraler Positionierung der Stimulatoren.

Mit dem vorliegenden System lassen sich auch nach der Implantation unter anderem die folgenden Signalverarbeitungsalgorithmen implementieren:
- Verfahren zur Rückkopplungsunterdrückung beziehungsweise -minderung,
- Verfahren zur Optimierung des Betriebsverhaltens des beziehungsweise der Ausgangswandler (zum Beispiel Frequenz- und Phasengangoptimierung, Verbesserung des Impulsübertragungsverhaltens),
- Sprachsignal-Kompressionsverfahren bei Innenohrschwerhörigkeiten,
- Signalverarbeitungsmethoden zur Recruitment-Kompensation bei Innenohrschwerhörigkeiten.

Des weiteren ist bei Implantatsystemen mit einer sekundären Energieversorgungseinheit, das heißt einem nachladbaren Akkumulatorsystem, aber auch bei Systemen mit primärer Batterieversorgung davon auszugehen, dass diese elektrischen Energiespeicher mit voranschreitender Technologie immer größere Lebensdauern und damit steigende Verweilzeiten im Patienten ermöglichen. Es ist davon auszugehen, dass die Grundlagen- und Applikationsforschung für Signalverarbeitungsalgorithmen schnelle Fortschritte macht. Die Notwendigkeit oder der Patientenwunsch einer Betriebssoftwareanpassung beziehungsweise -veränderung wird daher voraussichtlich vor Ablauf der Lebensdauer der implantatinternen Energiequelle eintreten. Das vorliegend beschriebene System erlaubt eine derartige Anpassung der Betriebsprogramme des Implantats auch im bereits implantierten Zustand.

Vorzugsweise ist ferner eine Zwischenspeicheranordnung vorgesehen, in welcher von der externen Einheit über die Telemetrieeinrichtung übermittelte Daten vor dem Weiterleiten an den Signalprozessor zwischengespeichert werden können. Auf diese Weise lässt sich der Übertragungsvorgang von der externen Einheit zu dem implantierten System abschließen, bevor die über die Telemetrieeinrichtung übermittelten Daten an den Signalprozessor weitergeleitet werden.

Des weiteren kann eine Überprüfungslogik vorgesehen sein, die in der Zwischenspeicheranordnung gespeicherte Daten vor dem Weiterleiten an den Signalprozessor einer Überprüfung unterzieht. Es kann ein Mikroprozessorbaustein, insbesondere ein Mikrocontroller, zum implantatinternen Steuern des Signalprozessors über einen Datenbus vorgesehen sein, wobei zweckmäßig die Überprüfungslogik und die Zwischenspeicheranordnung in dem Mikroprozessorbaustein implementiert sind und wobei über den Datenbus und die Telemetrieeinrichtung auch Programmteile oder ganze Softwaremodule zwischen der Außenwelt, dem Mikroprozessorbaustein und dem Signalprozessor übermittelt werden können.

Dem Mikroprozessorbaustein ist vorzugsweise eine implantierbare Speicheranordnung zum Speichern eines Arbeitsprogramms für den Mikroprozessorbaustein zugeordnet, und mindestens Teile des Arbeitsprogramms für den Mikroprozessorbaustein können durch von der externen Einheit über die Telemetrieeinrichtung übermittelte Daten geändert oder ausgetauscht werden.

In weiterer Ausgestaltung der Erfindung können mindestens zwei Speicherbereiche zur Aufnahme und Wiedergabe mindestens des Betriebsprogramms des Signalprozessors vorgesehen sein. Dies trägt zur Fehlersicherheit des Systems bei, indem durch das mehrfache Vorhandensein des Speicherbereichs, welcher das beziehungsweise die Betriebsprogramme enthält, beispielsweise nach einer Übertragung von extern oder aber beim Einschalten des Implantats eine Überprüfung der Fehlerfreiheit der Software durchgeführt werden kann.

Analog hierzu kann auch die Zwischenspeicheranordnung mindestens zwei Speicherbereiche zur Aufnahme und Wiedergabe von von der externen Einheit über die Telemetrieeinrichtung übermittelten Daten aufweisen, so dass nach einer Datenübertragung von der externen Einheit noch im Bereich des Zwischenspeichers eine Überprüfung der Fehlerfreiheit der übermittelten Daten vorgenommen werden kann. Die Speicherbereiche können zur beispielsweise komplementären Ablage der von der externen Einheit übermittelten Daten ausgelegt sein. Mindestens einer der Speicherbereiche der Zwischenspeicheranordnung kann aber auch zur Aufnahme nur eines Teils der von der externen Einheit übermittelten Daten ausgelegt sein, wobei in diesem Fall die Überprüfung der Fehlerfreiheit der übermittelten Daten abschnittsweise erfolgt.

Um zu gewährleisten, dass bei Übertragungsfehlern ein erneuter Übertragungsvorgang gestartet werden kann, kann dem Signalprozessor ferner ein vorprogrammierter, nicht überschreibbarer Festspeicherbereich zugeordnet sein, in welchem die für einen "Minimalbetrieb" des Systems erforderlichen Anweisungen und Parameter gespeichert sind, beispielsweise Anweisungen, die nach einem "Systemabsturz" zumindest einen fehlerfreien Betrieb der Telemetrieeinrichtung zum Empfang eines Betriebsprogramms sowie Anweisungen zum Einspeichern desselben in die Steuerlogik gewährleisten.

Wie bereits erwähnt, ist die Telemetrieeinrichtung in vorteilhafter Weise außer zum Empfang von Betriebsprogrammen von der externen Einheit auch zur Übermittlung von Betriebsparametern zwischen dem implantierbaren Teil des Systems und der externen Einheit ausgelegt, so dass einerseits solche Parameter von einem Arzt, einem Hörgeräteakustiker oder dem Träger des Systems selbst eingestellt werden können (zum Beispiel Lautstärke), andererseits das System aber auch Parameter an die externe Einheit übermitteln kann, beispielsweise um den Status des Systems zu überprüfen.

Ein vollständig implantierbares Hörsystem der vorliegend erläuterten Art kann implantatseitig neben der aktorischen Stimulationsanordnung und der Signalverarbeitungseinheit mindestens einen implantierbaren Schallsensor und ein nachladbares elektrisches Speicherelement aufweisen, wobei in einem solchen Fall eine drahtlose, transkutane Ladevorrichtung zum Laden des Speicherelements vorgesehen sein kann. Es versteht sich jedoch, dass zur Energieversorgung auch eine Primärzelle oder eine andere Energieversorgungseinheit vorhanden sein kann, die keine transkutane Nachladung benötigt. Dies gilt insbesondere, wenn man berücksichtigt, dass in naher Zukunft vor allem durch Weiterentwicklung der Prozessortechnologie mit wesentlicher Verminderung des Energiebedarfs für elektronische Signalverarbeitung zu rechnen ist, so dass für implantierbare Hörsysteme neue Energieversorgungsformen praktisch anwendbar werden, zum Beispiel eine den Seebeck-Effekt nutzende Energieversorgung, wie sie in DE-C 198 27 898 beschrieben ist. Vorzugsweise ist auch eine drahtlose Fernbedienung zur Steuerung der Implantatfunktionen durch den Implantatträger vorhanden.

Bei teilimplantierbarer Ausbildung des Hörsystems sind mindestens ein Schallsensor, die elektronische Signalverarbeitungseinheit, die Energieversorgungseinheit sowie eine Modulator/Sender-Einheit in einem extern am Körper, vorzugsweise am Kopf über dem Implantat, zu tragenden externen Modul enthalten. Das Implantat weist den ausgangsseitigen elektromechanischen Wandler und die schaltbare Kupplungsanordnung auf, ist aber energetisch passiv und empfängt seine Betriebsenergie und Steuerdaten für den ausgangsseitigen Wandler und die schaltbare Kupplungsanordnung über die Modulator/Sender-Einheit im externen Modul.

Das beschriebene System kann bei vollimplantierbarer Auslegung ebenso wie bei teilimplantierbarem Aufbau monaural oder binaural ausgelegt sein. Ein binaurales System zur Rehabilitation einer Hörstörung beider Ohren weist zwei Systemeinheiten auf, die jeweils einem der beiden Ohren zugeordnet sind. Dabei können die beiden Systemeinheiten einander im wesentlichen gleich sein. Es kann aber auch die eine Systemeinheit als Master-Einheit und die andere Systemeinheit als von der Master-Einheit gesteuerte Slave-Einheit ausgelegt sein. Die Signalverarbeitungsmodule der beiden Systemeinheiten können auf beliebige Weise, insbesondere über eine drahtgebundene implantierbare Leitungsverbindung oder über eine drahtlose Verbindung, vorzugsweise eine bidirektionale Hochfrequenzstrecke, eine körperschallgekoppelte Ultraschallstrecke oder eine die elektrische Leitfähigkeit des Gewebes des Implantatträgers ausnutzende Datenübertragungsstrecke, so miteinander kommunizieren, dass in beiden Systemeinheiten eine optimierte binaurale Signalverarbeitung und Wandler-Array-Ansteuerung erreicht wird.

Bevorzugte Ausführungsbeispiele des erfindungsgemäßen Hörsystems beziehungsweise möglicher teil- und vollimplantierbarer Gesamtsysteme sind nachstehend unter Bezugnahme auf die beiliegenden Zeichnungen näher beschrieben. Es zeigen:
- FIG. 1: ein Blockschaltbild eines vollimplantierbaren Hörsystems zur Rehabilitation einer Mittel- und/oder Innenohrstörung und/oder eines Tinnitus mit Mitteln zur elektrischen Wandlerimpedanzmessung,
- FIG. 2: beispielhaft eine mögliche Ausführungsform des Impedanzmesssystems für einen Wandlerkanal gemäß FIG. 1,
- FIG. 3: ein elektromechanisches Ersatzschaltbild für die Näherung eines piezo-elektrischen Ausgangswandlers mit angekoppelten biologischen Lastkomponenten,
- FIG. 4: ein Ersatzschaltbild der elektrischen Wandlerimpedanz Z_{L} entsprechend FIG. 3,
- FIG. 5: den Verlauf des Betrages der elektrischen Wandlerimpedanz /Z_{L}/ über der Frequenz f gemäß FIG. 4 in doppeltlogarithmischer Darstellung,
- FIG. 6: ein Ausführungsbeispiel eines vollimplantierbaren Hörsystems mit direkter mechanischer Impedanzmessung,
- FIG. 7: ein weiteres Ausführungsbeispiel eines vollimplantierbaren Hörsystems mit direkter mechanischer Impedanzmessung
- FIG. 8: ein Ausführungsbeispiel eines piezoelektrischen Wandlersystems mit einem Messsystem zur Bestimmung der mechanischen Impedanz gemäß FIG. 6,
- FIG. 9: ein Ausführungsbeispiel eines piezoelektrischen Wandlersystems mit einem Messsystem zur Bestimmung der mechanischen Impedanz gemäß FIG. 7,
- FIG. 10: ein vollimplantierbares Hörsystem gemäß vorliegender Erfindung sowie
- FIG. 11: ein teilimplantierbares Hörsystem gemäß vorliegender Erfindung.

Bei dem vollimplantierbaren Hörsystem gemäß FIG. 1 wird das externe Schallsignal über einen oder mehrere Schallsensoren (Mikrofone) 10a bis 10n aufgenommen und in analoge elektrische Signale umgewandelt. Im Falle einer Implantatrealisierung zur ausschließlichen Rehabilitation eines Tinnitus durch Maskierung oder Noiserfunktion ohne zusätzliche Hörgerätefunktion entfallen diese Sensorfunktionen. Die elektrischen Sensorsignale werden an eine Einheit 11 geleitet, die Teil eines implantierbaren Elektronikmoduls 12 ist und in welcher das oder die Sensorsignale ausgewählt, vorverarbeitet und in Digitalsignale umgewandelt werden (A/D-Wandlung). Die Vorverarbeitung kann beispielsweise in einer analogen linearen oder nicht-linearen Vorverstärkung und Filterung (zum Beispiel Antialiasing-Filterung) bestehen. Das beziehungsweise die digitalisierten Sensorsignale werden einem digitalen Signalprozessor (DSP) 13 zugeführt, der die bestimmungsgemäße Funktion des Hörimplantates ausführt, wie zum Beispiel Audiosignalverarbeitung bei einem System für Innenohrschwerhörigkeiten und/oder Signalgenerierung im Fall eines Tinnitusmaskierers oder Noisers. Der Signalprozessor 13 enthält einen nicht überschreibbaren Festspeicherbereich S₀, in welchem die für einen "Minimalbetrieb" des Systems erforderlichen Anweisungen und Parameter gespeichert sind, sowie einen Speicherbereich S₁, in dem die Betriebssoftware der bestimmungsgemäßen Funktion beziehungsweise Funktionen des Implantatsystems abgelegt sind. Vorzugsweise ist dieser Speicherbereich doppelt vorhanden sein (S₁ und S₂). Der wiederholt beschreibbare Programmspeicher zur Aufnahme der Betriebssoftware kann auf EEPROM-Basis oder RAM-Zellen basieren, wobei in diesem Fall dafür gesorgt sollte, dass dieser RAM-Bereich immer durch das implantatinterne Energieversorgungssystem "gepuffert" ist.

Die digitalen Ausgangssignale des Signalprozessors 13 werden in einem Digital-AnalogWandler (D/A) 14 in Analogsignale umgewandelt. Dieser D/A-Wandler kann je nach Implantatfunktion auch mehrfach ausgelegt sein beziehungsweise völlig entfallen, wenn zum Beispiel im Falle eines Hörsystems mit elektromagnetischem Ausgangswandler direkt ein zum Beispiel pulsweitenmoduliertes, serielles digitales Ausgangssignal des Signalprozessors 13 direkt an den Ausgangswandler übermittelt wird. Das analoge Ausgangssignal des Digital-Analog-Wandlers 14 ist dann zu einer Treibereinheit 15 geführt, die je nach Implantatfunktion einen ausgangsseitigen elektromechanischen Wandler 16 zur Stimulation des Mittelbeziehungsweise Innenohres ansteuert.

Bei der in FIG. 1 dargestellten Ausführungsform werden die Signalbearbeitungskomponenten 11 und 13 bis 15 durch einen Mikrocontroller 17 (µC) mit einem oder zwei zugehörigen Speichern S₄ beziehungsweise S₅ über einen bidirektionalen Datenbus 18 gesteuert. In dem beziehungsweise den Speicherbereichen S₄ und S₅ können insbesondere die Betriebsoftwareanteile des Implantatmanagementsystems abgelegt sein, zum Beispiel Verwaltungsüberwachungs- und Telemetriefunktionen. In den Speichern S₁ und/oder S₂ können auch von außen veränderliche, patientenspezifische wie zum Beispiel audiologische Anpassparameter abgelegt sein. Ferner weist der Mikrocontroller 17 einen wiederholt beschreibbaren Speicher S₃ auf, in welchem ein Arbeitsprogramm für den Mikrocontroller 17 abgelegt ist.

Der Mikrocontroller 17 kommuniziert über einen Datenbus 19 mit einem Telemetriesystem (TS) 20. Dieses Telemetriesystem 20 kommuniziert seinerseits durch die bei 21 angedeutete geschlossene Haut beispielweise über eine nicht dargestellte induktive Spulenkopplung drahtlos bidirektional mit einem externen Programmiersystem (PS) 22. Das Programmiersystem 22 kann vorteilhaft ein PC-basiertes System mit entsprechender Programmier-, Bearbeitungs-, Darstellungs- und Verwaltungssoftware sein. Über diese Telemetrieschnittstelle wird die zu verändernde beziehungsweise ganz auszutauschende Betriebssoftware des Implantatsystems übertragen und zunächst in dem Speicherbereich S₄ und/oder S₅ des Mikrocontrollers 17 zwischengespeichert. So kann zum Beispiel der Speicherbereich S₅ für eine komplementäre Ablage der von dem externen System übermittelten Daten benutzt werden, und eine einfache Verifikation der Softwareübertragung durch einen Lesevorgang über die Telemetrieschnittstelle kann durchgeführt werden, um die Koinzidenz der Inhalte der Speicherbereiche S₄ und S₅ zu überprüfen, bevor der Inhalt des wiederholt beschreibbaren Speicher S₃ geändert oder ausgetauscht wird.

Die Betriebssoftware des mindestens teilweise implantierbaren Hörsystems soll gemäß der vorliegend verwendeten Nomenklatur sowohl die Betriebssoftware des Mikrocontrollers 17 (zum Beispiel Housekeeping-Funktionen, wie Energiemanagement oder Telemetriefunktionen) als auch die Betriebssoftware des digitalen Signalprozessors 13 umfassen. So kann zum Beispiel eine einfache Verifikation der Softwareübertragung durch einen Lesevorgang über die Telemetrieschnittstelle durchgeführt werden, bevor die Betriebssoftware oder die entsprechenden Signalverarbeitungsanteile dieser Software in den Programmspeicherbereich S₁ des digitalen Signalprozessors 13 über den Datenbus 18 übertragen werden. Ferner kann auch das Arbeitsprogramm für den Mikrocontroller 17, das beispielsweise in dem wiederholt beschreibbaren Speicher S₃ eingespeichert ist, über die Telemetrieschnittstelle 20 ganz oder teilweise mit Hilfe der externen Einheit 22 geändert oder ausgetauscht werden.

Auf den D/A-Wandler 14 und den dem jeweils vorliegenden Wandlerprinzip des Ausgangswandlers 16 angepassten Treiberverstärker 15 folgt ein nachstehend näher erläutertes Messsystem (IMS) 25 zur analogen Ermittlung der elektrischen Wandlerimpedanz. Die von dem Messsystem 25 gelieferten analogen Messdaten werden über einen Messverstärker 26 und einen zugehörigen A/D-Wandler 27 verstärkt und in digitale Messdaten umgeformt. Die digitalen Messdaten werden zu dem digitalen Signalprozessor 13 des Hörsystems zur weiteren Verarbeitung und/oder Speicherung übermittelt. Dieses Treiber- und Impedanzerfassungssystem mit zugehörigem elektromechanischem Ausgangswandler 16 ist in FIG. 1 gestrichelt umrandet als Einheit 28 dargestellt. Über den Mikrokontroller 17 und die Telemetrieeinheit 20 können die Impedanzmessdaten an die Außenwelt zu dem Programmier- und Darstellungssystem 22 (zum Beispiel ein PC mit entsprechender Hardwareschnittstelle) übermittelt werden.

Sind in dem implantierbaren Hörsystem mehrere elektromechanische Ausgangswandler vorhanden, ist die Einheit 28 entsprechend mehrfach vorzusehen, wie dies in FIG. 1 gestrichelt dargestellt ist. Die jeweiligen Impedanzmessdaten werden dem digitalen Signalprozessor 13 dann über eine entsprechende digitale Datenbusstruktur zur Verfügung gestellt (in FIG. 1 nicht dargestellt).

Alle elektronischen Komponenten des Implantatsystems werden durch eine primäre oder sekundäre Batterie 30 mit elektrischer Betriebsenergie versorgt.

FIG. 2 zeigt eine mögliche, einfache Ausführungsform des Impedanzmesssystems 25 für einen Wandlerkanal gemäß FIG. 1. Die von dem digitalen Signalprozessor 13 kommenden digitalen Treiberdaten für den elektromechanischen Wandler 16 werden von dem D/A-Wandler 14 in ein analoges Signal verwandelt und dem Wandlertreiber 15 zugeführt. Im vorliegenden Beispiel ist der Ausgang des Treibers 15 als Spannungsquelle Uₒ mit dem Innenwiderstand Rᵢ dargestellt. Das analoge Ausgangssignal dieses Treibers 15 wird dem eine komplexe elektrische Impedanz Z_{L} aufweisenden elektromechanischen Wandler 16 über einen Messwiderstand Rₘ zugeführt.

Ist die Summe von Rₘ und dem Betrag von Z_{L} groß gegen Rᵢ, so erfolgt eine Spannungseinprägung auf den elektromechanischen Wandler 16. Greift man den Spannungsabfall an Rₘ mit dem dargestellten Messverstärker (MV) 26 entsprechend hochohmig und massefrei ab, steht eine dem Wandlerstrom I_{W} proportionale Messspannung U_{I} zur Verfügung. Gleichzeitig steht dem Messverstärker 26 die Wandlerklemmenspannung U_{w} zur Verfügung. Durch entsprechend A/D-Wandlung dieser Messspannungen in dem A/D-Wandler 27 stehen dem digitalen Signalprozessor 13 beide Datensätze digital zur Verfügung. Durch entsprechende digitale Quotientenbildung ist somit die Ermittlung der komplexen elektrischen Wandlerimpedanz Z_{L} = U_{W}/I_{W} nach Betrag und Phase möglich. Die jeweiligen Grundfunktionen der Treiber- und Impedanzmesseinheit 28 werden über einen digitalen Steuerbus 31 von dem Mikrokontroller 17 aus eingestellt.

FIG. 3 zeigt in einem elektromechanischen Ersatzschaltbild die Näherung eines piezoelektrischen Wandlers mit angekoppelten biologischen Lastkomponenten. Der piezoelektrische Wandler wird auf der elektrischen Impedanzseite Z_{EI} im wesentlichen durch eine Ruhekapazität Cₒ und einen Verlustleitwert G bestimmt. Auf einen elektromechanischen Einheitswandler 33 mit einem elektromechanischen Wandlerfaktor α folgen die mechanischen Komponenten des Wandlers selbst, die die mechanische Impedanz Z_{W} darstellen. Wird ein piezoelektrischer Wandler hochabgestimmt betrieben, das heißt, liegt die erste mechanische Resonanzfrequenz am oberen Ende des spektralen Übertragungsbereiches, wie dies in US-A 5 277 694 näher erläutert ist, dann wird die mechanische Impedanz des Wandlers Z_{W} in erster Näherung gut durch die mechanischen Komponenten dynamische Wandlermasse m_{W}, Wandlersteifigkeit s_{W} und den Wandlerreibwiderstand (realer Anteil) W_{W} bestimmt. Auch die biologische, mechanische Lastimpedanz Z_{B} soll im vorliegenden Beispiel durch die drei mechanischen Impedanzkomponenten Masse m_{B} (zum Beispiel Masse eines Mittelohrossikels), Steifigkeit s_{B} (zum Beispiel Steifigkeit des einspannenden Ringbandes der Steigbügelfußplatte im ovalen Fenster) und Reibwiderstand W_{B} (zum Beispiel Bindegewebe an der Ankoppelstelle) angenähert sein. Unter der Annahme, dass auf der mechanischen Lastseite sowohl die Wandler- wie auch die biologischen Lastkomponenten diesselbe Schnelle erfahren (mechanische Parallelschaltung), so ergibt sich nach Transformation der mechanischen Komponenten durch den Einheitswandler 33 auf die elektrische Seite ein elektrisches Ersatzschaltbild, das in FIG. 4 dargestellt ist.

FIG. 4 zeigt das Ersatzschaltbild der elektrischen Wandlerimpedanz Z_{L} entsprechend FIG. 3, wobei die Spule L_{M} die Summe der Massen mw und m_{B} widerspiegelt, die Kapazität C_{M} die mechanische Parallelschaltung der Steifigkeiten sw und s_{B} und der Widerstand R_{M} die mechanische Parallelschaltung der Anteile W_{W} und W_{B}.

FIG. 5 zeigt den Verlauf des Betrages der elektrischen Wandlerimpedanz /Z_{L}/ über der Frequenz f gemäß FIG. 4 in doppeltlogarithmischer Darstellung. Man erkennt einen grundsätzlich kapazitiven Verlauf von /Z_{L}/, der durch Cₒ bestimmt wird. Die auftretende Serienresonanz bei f₁ und die Parallelresonanz bei f₂ werden durch die Komponenten L_{M} und C_{M} mit Cₒ bestimmt. Die Größe Δ/Z_{L}/ gibt Auskunft über die mechanische Schwinggüte. Somit können aus der spektralen Lage von f1 und f2 und der Größe Δ/Z_{L}/ sehr genaue Informationen über die Ankopplungsqualität und deren zeitlichen Verlauf postoperativ gewonnen werden, insbesondere wenn die Impedanzmessungen den ganzen spektralen und Pegelbereich des Hörimplantates repräsentieren.

FIG. 6 zeigt ein vollimplantierbares Hörsystem weitgehend übereinstimmend mit dem System gemäß FIG. 1, jedoch mit der Variante der direkten mechanischen Impedanzmessung. Nach dem D/A-Wandler 14 und dem dem vorgesehenen Wandlerprinzip angepassten Treiberverstärker 15 folgt eine in einem Gehäuse 34 untergebrachte Einheit 35 mit einem ausgangsseitigen elektromechanischen Wandler 36, der ein elektromechanisch aktives Element 37, zum Beispiel ein piezoelektrisches und/oder elektromagnetisches System, aufweist. Auf der aktorischen Ausgangsseite ist in den Wandler 36 ein mechanisches Impedanzmesssystem 38 integriert, das im implantierten Zustand die auf die angekoppelte biologische Laststruktur wirkende Kraft F und die Schnelle v eines Koppelelementes 39 nach Betrag und Phase misst. Die biologische Laststruktur ist nicht dargestellt.

Das Impedanzmesssystem 38 liefert elektrische, analoge Messsignale S_{F} und Sᵥ, die jeweils der Kraft F und der Schnelle v proportional sind. Diese analogen Messsignale werden über einen entsprechenden zweikanaligen Messverstärker 40 mit Multiplexerfunktion und zugehörigen A/D-Wandler 27 in digitale Messdaten umgeformt und dem digitalen Signalprozessor 13 des Hörsystems zur weiteren Verarbeitung und/oder Speicherung übermittelt. Die Bildung der komplexen mechanischen Impedanz Z (f, P) = F/v in Abhängigkeit von der Frequenz f und vom Messpegel P kann entweder durch einen Analogrechner in dem Messverstärker 40 erfolgen oder nach entsprechender A/D-Wandlung auf Softwarebasis in dem digitalen Signalprozessor 13. Dieses Treiber- und Impedanzerfassungssystem mit zugehörigem elektromechanischem Wandler 36 ist gestrichelt umrandet als Einheit 41 dargestellt. Über den Mikrokontroller 17 und die Telemetrieeinheit 20 können die Impedanzmessdaten an die Außenwelt zu dem Programmier- und Darstellungssystem 22 (zum Beispiel ein PC mit entsprechender Hardwareschnittstelle) übermittelt werden.

Sind in dem implantierbaren Hörsystem mehrere elektromechanische Wandler 36 vorgesehen, ist die gestrichelt umrandete Einheit 41 entsprechend jeweils zu ergänzen, wie dies in FIG. 6 ebenfalls gestrichelt dargestellt ist. Die jeweiligen Impedanzmessdaten werden dem digitalen Signalprozessor 13 dann über eine entsprechende digitale Datenbusstruktur zur Verfügung gestellt (in FIG. 6 nicht näher dargestellt).

Die übrigen Komponenten des Hörsystems der FIG. 6 entsprechen denjenigen der FIG. 1 und bedürfen daher keiner weiteren Erläuterung.

FIG. 7 zeigt ein vollimplantierbares Hörsystem mit der Variante der direkten mechanischen Impedanzmessung entsprechend FIG. 6, wobei hier der entsprechende zweikanalige Messverstärker 40 mit Multiplexerfunktion und der zugehörige A/D-Wandler 27 für die Erfassung des Kraft- und Schnellesignals in das Gehäuse 34 der Einheit 35 integriert sind. Das elektromechanisch aktive Element des Wandlers 36 und das Messsystem zur Ermittlung der mechanischen Lastimpedanz sind hier gemeinsam als Element 42 dargestellt. Das Koppelelement zur biologischen Last ist wiederum mit 39 bezeichnet.

Aufbau und Funktionsweise des Systems gemäß FIG. 7 entsprechen im übrigen denjenigen des Systems nach FIG. 6.

FIG. 8 zeigt beispielhaft den Aufbau der Einheit 35 gemäß FIG. 6 mit einem piezoelektrischen Wandlersystem entsprechend US-A 5 277 694 und einem zusätzlichen Messsystem zur Bestimmung der mechanischen Impedanz. Die in FIG. 8 dargestellte Einheit 35 weist ein biokompatibles, zylindrisches Gehäuse 34 aus elektrisch leitendem Material, beispielsweise Titan, auf, das mit Inertgas gefüllt ist. In dem Gehäuse 34 ist eine schwingungsfähige, elektrisch leitende Membran 46 des ausgangsseitigen elektromechanischen Wandlers 36 angeordnet. Die Membran 46 ist vorzugsweise kreisrund, und sie ist an ihrem Außenrand mit dem Gehäuse 34 fest verbunden. An der in FIG. 8 unteren Seite der Membran 46 sitzt eine dünne Scheibe 47 aus piezoelektrischem Material, zum Beispiel Blei-Zirkonat-Titanat (PZT). Die der Membran 46 zugewendete Seite der Piezoscheibe 47 steht mit der Membran 46 in elektrisch leitender Verbindung, und zwar zweckmäßig über eine elektrisch leitende Klebeverbindung. Auf der von der Membran 46 abgewendeten Seite ist die Piezoscheibe 47 mit einem dünnen, flexiblen Draht kontaktiert, der Teil einer Signalleitung 48 ist und der seinerseits über eine hermetische Gehäusedurchführung 49 mit einer außerhalb des Gehäuses 34 liegenden Wandlerzuleitung 50 verbunden ist. Bei 52 ist in FIG. 8 ein Polymerverguss zwischen der Außenseite des Gehäuses 34, der Gehäusedurchführung 49 und der Wandlerzuleitung 50 angedeutet. Ein Masseanschluss 53 ist von der Wandlerzuleitung 50 über die Gehäusedurchführung 49 an die Innenseite des Gehäuses 34 geführt.

Das Anlegen einer elektrischen Spannung zwischen die Signalleitung 48 und den Masseanschluss 53 bewirkt ein Durchbiegen des Hetero-Verbundes aus Membran 46 und Piezoscheibe 47 und führt somit zu einer Auslenkung der Membran 46. Auch bei der vorliegenden Anordnung vorteilhaft anwendbare Einzelheiten eines solchen piezoelektrischen Wandlers sind im übrigen in US-A 5 277 694 erläutert. Ein ausgangsseitiger elektro-mechanischer Wandler 36 dieser Art hat typischerweise eine relativ hohe mechanische Ausgangsimpedanz, insbesondere eine mechanische Ausgangsimpedanz, die höher ist als die mechanische Lastimpedanz der im implantierten Zustand an den Wandler angekoppelten biologischen Mittel- und/oder Innenohrstruktur.

Bei dem veranschaulichten Ausführungsbeispiel sind zum Verbinden des Wandlers 36 mit der biologischen Laststruktur, zum Beispiel einem beliebigen Mittelohr-Ossikel, eine Koppelstange 55 und ein passives Koppelelement 56 vorgesehen, das an dem von dem Wandler 36 abliegenden Ende der Koppelstange 55 angebracht ist oder von diesem Koppelstangenende selbst gebildet wird. Die Ankopplung der Ausgangsseite des Wandlers 36 an die biologische Laststruktur, beispielsweise ein Zielossikel, erfolgt dabei über das mechanische Impedanzmesssystem 38, das mit der in FIG. 8 oberen Seite der Membran 46, vorzugsweise im Zentrum der Membran, in mechanischer Verbindung steht. Das Impedanzmesssystem 38 kann mit seinem membranseitigen Ende unmittelbar an der Membran 46 und mit ihrem anderen Ende an dem membranseitigen Ende der Koppelstange 55 angreifen; es kann aber auch in die Koppelstange 55 eingefügt sein.

Die Koppelstange 55 erstreckt sich bei der dargestellten Ausführungsform mindestens näherungsweise senkrecht zu der Membran 46 durch eine elastisch nachgiebige Polymerdichtung 57 hindurch von außen in das Innere des Gehäuses 34. Die Polymerdichtung 57 ist so beschaffen, dass sie im implantierten Zustand Axialschwingungen der Koppelstange 55 zulässt.

Das Impedanzmesssystem 38 ist innerhalb des Gehäuses 34 untergebracht. Die analogen Messsignale S_{F} und Sᵥ werden von dem Impedanzmesssystem 38 über Messleitungen 59, 60, gehäuseinterne Signaldurchführungen 61 und die Gehäusedurchführung 49 zu der Wandlerzuleitung 50 übermittelt. Das Impedanzmesssystem 38 steht ferner über einen Masseanschluss 62 mit dem Gehäuse 34 und über dieses Gehäuse mit dem Masseanschluss 53 in elektrisch leitender Verbindung. Das Bezugspotential der beiden Messsignale S_{F} und Sᵥ für Kraft und Schnelle ist somit das Wandlergehäuse 34. Ist das Impedanzmesssystem 38 bevorzugt selbst auf der Basis piezoelektrischer Wandler aufgebaut und sind daher aktive elektrische Impedanzwandler in dem Messsystem notwendig, können diese über eine elektrische Phantomspeisung vom Elektronikmodul 12 des implantierbaren Hörsystems aus über eine der beiden Implantatmessleitungen 59, 60 für Kraft oder Schnelle mit Betriebsenergie versorgt werden.

FIG. 9 zeigt beispielhaft ein piezoelektrisches Wandlersystem mit Messsystem zur Bestimmung der mechanischen Impedanz gemäß FIG. 7, wobei hier der Messverstärker 40 und zugehörige A/D-Wandler 27 in einem über Zuleitungen 63 angeschlossenen separaten Elektronikmodul 64 in dem Wandlergehäuse 34 mit untergebracht sind. Das Impedanzmesssystem 38 und das separate Elektronikmodul 64 können über eine elektrische Phantomspeisung vom Elektronikmodul 12 des implantierbaren Hörsystems aus über eine von zwei aktiven Implantatleitungen (Signalleitung 48 für das Aktortreibersignal oder eine Signalleitung 65 für das digitale A/D-Ausgangssignal) mit Betriebsenergie versorgt werden.

FIG. 10 zeigt schematisch den Aufbau eines vollständig implantierbaren Hörsystems, das als aktorische Stimulationsanordnung einen ausgangsseitigen elektromechanischen Wandler 16 oder 36, beispielsweise den Wandler gemäß FIG. 8 oder FIG. 9, aufweist. Der ausgangsseitige elektromechanische Wandler kann allgemein als beliebiger elektromagnetischer, elektrodynamischer, piezoelektrischer, magnetostriktiver oder dielektrischer (kapazitiver) Wandler ausgebildet sein. Unter anderem kann der in den Figuren 8 und 9 dargestellte Wandler auch in der in DE-C-198 40 211 erläuterten Weise dahingehend modifiziert sein, dass an der in den Figuren 8 und 9 unteren Seite der piezoelektrischen Keramikscheibe 47 ein Permanentmagnet angebracht ist, der nach Art eines elektromagnetischen Wandlers mit einer Elektromagnetspule zusammenwirkt. Ein solcher kombinierter piezoelektrischer/elektromagnetischer Wandler ist besonders im Hinblick auf ein breites Frequenzband und auf die Erzielung relativ großer Schwingungsamplituden mit verhältnismäßig kleiner zugeführter Energie von Vorteil. Bei dem ausgangsseitigen elektromechanischen Wandler kann es sich ferner um eine elektromagnetische Wandleranordnung handeln, wie sie in EP-A-0 984 663 beschrieben ist. In jedem Fall ist zusätzlich die vorliegend erläuterte Messsystem 25 oder 38 vorgesehen.

Zum Ankoppeln des elektromechanischen Wandlers 16 oder 36 an das Mittel- oder Innenohr eignen sich besonders Koppelanordnungen gemäß US-A-5 941 814, bei denen ein Koppelelement außer einem Ankoppelteil für den betreffenden Ankoppelort eine Crimphülse aufweist, die zunächst lose auf einen mit rauher Oberfläche versehenen stabförmigen Teil einer Koppelstange aufgeschoben ist, die in der zuvor erläuterten Weise mit dem Wandler verbunden ist. Beim Implantieren kann die Crimphülse gegenüber der Koppelstange einfach verschoben und gedreht werden, um das Ankoppelteil des Koppelelementes mit dem beabsichtigten Ankoppelort exakt auszurichten. Dann wird die Crimphülse fixiert, indem sie mittels eines Crimpwerkzeuges plastisch kaltverformt wird. Alternativ kann das Koppelelement mit Bezug auf die Koppelstange auch mittels einer zuziehbaren Bandschlaufe festgelegt werden.

Weitere vorliegend bevorzugt verwendbare Koppelanordnungen sind im einzelnen in DE-A-199 23 403, DE-A-199 35 029, DE-C-199 31 788, DE-A-199 48 336 und DE-A-199 48 375 beschrieben. So kann gemäß DE-A-199 23 403 ein Koppelelement an seinem Ankoppelende eine Kontaktfläche aufweisen, die eine an die Oberflächenform der Ankoppelstelle anpassbare oder angepasste Oberflächenform sowie eine solche Oberflächenbeschaffenheit und Oberflächengröße aufweist, dass es durch Anlegen des Ankoppelendes an die Ankoppelstelle zu einer dynamischen Zug-Druck-Kraftkopplung von Koppelelement und Ossikelkette durch Oberflächenadhäsion kommt, die für eine sichere gegenseitige Verbindung von Koppelelement und Ossikelkette ausreicht. Das Koppelelement kann mit einem im implantierten Zustand an der Ankoppelstelle anliegenden Dämpfungsglied mit entropieelastischen Eigenschaften versehen sein, um eine optimale Schwingungsform der Steigbügelfußplatte oder einer das runde Fenster oder ein artifizielles Fenster in der Cochlea, im Vestibulum oder im Labyrinth abschließenden Membran zu erreichen und das Risiko einer Beschädigung der natürlichen Strukturen im Bereich der Ankoppelstelle während und nach der Implantation besonders gering zu halten (DE-A-199 35 029).

Das Koppelelement kann entsprechend DE-C-199 31 788 mit einer Stellvorrichtung zum wahlweisen Verstellen des Koppelelements zwischen einer Offenstellung, in welcher das Koppelelement in und außer Eingriff mit der Ankoppelstelle bringbar ist, und einer Schließstellung versehen sein, in welcher das Koppelelement im implantierten Zustand mit der Ankoppelstelle in Kraft- und/oder Formschlussverbindung steht.

Zum mechanischen Ankoppeln des elektromechanischen Wandlers an eine vorgewählte Ankoppelstelle an der Ossikelkette eignet sich ferner eine Koppelanordnung (DE-A-199 48 336), die eine von dem Wandler in mechanische Schwingungen versetzbare Koppelstange sowie ein mit der vorgewählten Ankoppelstelle in Verbindung bringbares Koppelelement aufweist, wobei die Koppelstange und das Koppelelement über wenigstens eine Kupplung miteinander verbunden sind und zumindest ein im implantierten Zustand an der Ankoppelstelle anliegender Abschnitt des Koppelelements zur verlustarmen Schwingungseinleitung in die Ankoppelstelle ausgelegt ist, wobei eine erste Kupplungshälfte der Kupplung eine Außenkontur mit mindestens näherungsweise der Gestalt einer Kugelkalotte aufweist, die in einer zur Außenkontur wenigstens teilweise komplementären Innenkontur einer zweiten Kupplungshälfte aufnehmbar ist, und wobei die Kupplung gegen Reibkräfte reversibel verschwenk- und/oder drehbar, jedoch bei im implantierten Zustand auftretenden dynamischen Kräften im Wesentlichen starr ist. Entsprechend einer abgewandelten Ausführungsform einer solchen Koppelanordnung (DE-A-199 48 375) hat eine erste Kupplungshälfte der Kupplung eine Außenkontur mit mindestens näherungsweise zylindrischer, vorzugsweise kreiszylindrischer, Gestalt, die in einer zur Außenkontur wenigstens teilweise komplementären Innenkontur einer zweiten Kupplungshälfte aufnehmbar ist, wobei ein im implantierten Zustand an der Ankoppelstelle anliegender Abschnitt des Koppelelements zur verlustarmen Schwingungseinleitung in die Ankoppelstelle ausgelegt ist, wobei im implantierten Zustand eine Übertragung von dynamischen Kräften zwischen den beiden Kupplungshälften der Kupplung im Wesentlichen in Richtung der Längsachse der ersten Kupplungshälfte erfolgt, und wobei die Kupplung reversibel an- und abkuppelbar sowie reversibel linear und/oder rotatorisch mit Bezug auf eine Längsachse der ersten Kupplungshälfte verstellbar, jedoch bei im implantierten Zustand auftretenden dynamischen Kräften starr ist.

Zu dem in FIG. 10 dargestellten vollständig implantierbaren Hörsystem gehören ferner ein implantierbares Mikrofon (Schallsensor) 10, eine drahtlose Fernbedienung 69 zur Steuerung der Implantatfunktionen durch den Implantatträger sowie ein drahtloses, transkutanes Ladesystem mit einem Ladegerät 70 und einer Ladespule 71 zur Nachladung der im Implantat befindlichen sekundären Batterie 30 (Figuren 1, 6 und 7) zur Energieversorgung des Hörsystems.

Das Mikrofon 10 kann vorteilhaft in der aus EP-A-0 831 673 bekannten Weise aufgebaut und mit einer Mikrofonkapsel, die in einem Gehäuse allseitig hermetisch dicht untergebracht ist, sowie mit einer elektrischen Durchführungsanordnung zum Durchführen mindestens eines elektrischen Anschlusses von dem Innenraum des Gehäuses zu dessen Außenseite versehen sein, wobei das Gehäuse mindestens zwei Schenkel aufweist, die in einem Winkel mit Bezug aufeinander ausgerichtet sind, wobei der eine Schenkel die Mikrofonkapsel aufnimmt und mit einer Schalleintrittsmembran versehen ist, wobei der andere Schenkel die elektrische Durchführungsanordnung enthält und gegenüber der Ebene der Schalleintrittsmembran zurückversetzt ist, und wobei die Geometrie des Mikrofongehäuses so gewählt ist, dass bei Implantation des Mikrofons in der Mastoidhöhle der die Schalleintrittsmembran enthaltende Schenkel vom Mastoid aus in eine artifizielle Bohrung in der hinteren, knöchernen Gehörgangswand hineinragt und die Schalleintrittsmembran die Haut der Gehörgangswand berührt. Zur Festlegung des implantierten Mikrofons 38 kann zweckmäßig ein Fixationselement der aus US-A-5 999 632 bekannten Art vorgesehen sein, das eine Manschette aufweist, die mit einem zylindrischen Gehäuseteil den die Schalleintrittsmembran enthaltenden Schenkel umschließt und mit gegen die der Gehörgangshaut zugewendete Seite der Gehörgangswand anlegbaren, vorspringenden, elastischen Flanschteile versehen ist. Dabei beinhaltet das Fixationselement vorzugsweise eine Halterung, welche die genannten Flanschteile vor der Implantation entgegen einer elastischen Rückstellkraft der Flanschteile in einer das Durchstecken durch die Bohrung der Gehörgangswand erlaubenden umgebogenen Stellung hält.

Die an den Ausgang des Ladegerätes 70 angeschlossene Ladespule 71 bildet vorzugsweise in der aus US-A-5 279 292 bekannten Art Teil eines Sende-Serienresonanzkreises, der mit einem nicht veranschaulichten Empfangs-Serienresonanzkreis induktiv gekoppelt werden kann. Der Empfangs-Serienresonanzkreis kann Teil des implantierbaren Elektronikmoduls 12 (Figuren 1, 6 und 7) sein und entsprechend US-A-5 279 292 eine Konstantstromquelle für die Batterie 30 bilden. Dabei liegt der Empfangs-Serienresonanzkreis in einem Batterie-Ladestromkreis, der in Abhängigkeit von der jeweiligen Phase des in dem Ladestromkreis fließenden Ladestromes über den einen oder den anderen Zweig einer Vollweg-Gleichrichterbrücke geschlossen wird.

Das Elektronikmodul 12 ist bei der Anordnung nach FIG. 10 über eine Mikrofonleitung 72 an das Mikrofon 10 und über die Wandlerzuleitung 50 an den elektromechanischen Wandler 16 beziehungsweise 36 und das Messsystem 25 beziehungsweise 38 angeschlossen.

FIG. 11 zeigt schematisch den Aufbau eines teilimplantierbaren Hörsystems. Bei diesem teilimplantierbaren System sind ein Mikrofon 10, ein Elektronikmodul 74 für eine elektronische Signalverarbeitung weitestgehend entsprechend FIG. 1, 6 oder 7 (aber ohne das Telemetriesystem 20), die Energieversorgung (Batterie) 30 sowie eine Modulator/Sender-Einheit 75 in einem extern am Körper, vorzugsweise am Kopf über dem Implantat, zu tragenden externen Modul 76 enthalten. Das Implantat ist wie bei bekannten Teilimplantaten energetisch passiv. Sein Elektronikmodul 77 (ohne Batterie 30) empfängt Betriebsenergie und Steuersignale für den Wandler 16 oder 36 und das Messsystem 25 oder 38 über die Modulator/Sender-Einheit 75 im externen Teil 76. Das Elektronikmodul 77 und die Modulator/Sender-Einheit 75 enthalten die notwendige Telemetrieeinheit zur Übermittlung der Impedanzmessdaten an die extrakorporale Einheit 76 zur weiteren Auswertung

Sowohl das vollimplantierbare als auch das teilimplantierbare Hörsystem können monoaural (wie in den Figuren 10 und 11 dargestellt) oder binaural ausgelegt sein. Ein binaurales System zur Rehabilitation einer Hörstörung beider Ohren weist zwei Systemeinheiten auf, die jeweils einem der beiden Ohren zugeordnet sind. Dabei können die beiden Systemeinheiten einander im wesentlichen gleich sein. Es kann aber auch die eine Systemeinheit als Master-Einheit und die andere Systemeinheit als von der Master-Einheit gesteuerte Slave-Einheit ausgelegt sein. Die Signalverarbeitungsmodule der beiden Systemeinheiten können auf beliebige Weise, insbesondere über eine drahtgebundene implantierbare Leitungsverbindung oder über eine drahtlose Verbindung, vorzugsweise eine bidirektionale Hochfrequenzstrecke, eine körperschallgekoppelte Ultraschallstrecke oder eine die elektrische Leitfähigkeit des Gewebes des Implantatträgers ausnutzende Datenübertragungsstrecke, so miteinander kommunizieren, dass in beiden Systemeinheiten eine optimierte binaurale Signalverarbeitung erreicht wird.

Folgende Kombinationsmöglichkeiten sind vorsehbar:
- Beide Elektronikmodule können jeweils einen digitalen Signalprozessor gemäß vorstehender Beschreibung enthalten, wobei die Betriebssoftware beider Prozessoren wie beschrieben transkutan veränderbar ist. Dann sorgt die Verbindung beider Module im wesentlichen für den Datenaustausch zur optimierten binauralen Signalverarbeitung zum Beispiel der Sensorsignale.
- Nur ein Modul enthält den beschriebenen digitalen Signalprozessor, wobei dann die Modulverbindung neben der Sensordatenübertragung zur binauralen Schallanalyse und -verrechnung auch für die Ausgangsignalübermittlung zu dem kontralateralen Wandler sorgt, wobei in dem kontralateralen Modul der elektronische Wandlertreiber untergebracht sein kann. In diesem Fall ist die Betriebssoftware des gesamten binauralen Systems nur in einem Modul abgelegt und wird auch nur dort transkutan über eine nur einseitig vorhandene Telemetrieeinheit von extern verändert. In diesem Fall kann auch die energetische Versorgung des gesamten binauralen Systems in nur einem Elektronikmodul untergebracht sein, wobei die energetische Versorgung des kontralateralen Moduls drahtgebunden oder drahtlos geschieht.

Die erläuterten Anordnungen und Maßnahmen eignen sich ohne weiteres auch in Verbindung mit Hörsystemen, bei denen mehrere ausgangsseitige elektromechanische Wandler zur Anregung der flüssigkeitsgefüllten Innenohrräume des geschädigten Innenohrs vorgesehen sind, und bei denen die Signalverarbeitungseinheit eine treibende Signalverarbeitungselektronik aufweist, die jeden der Wandler derart elektrisch ansteuert, dass auf der Basilarmembran des geschädigten Innenohres eine Wanderwellenkonfiguration entsteht, die die Art der Wanderwellenausbildung eines gesunden, nicht geschädigten Innenohres approximiert (ältere EP-Patentanmeldung 00 119 195.6) oder bei denen als aktorische Stimulationsanordnung eine duale intracochleäre Anordnung vorgesehen ist, die in Kombination eine Stimulatoranordnung mit mindestens einem Stimulatorelement zur mindestens mittelbaren mechanischen Stimulation des Innenohres und eine elektrisch wirkende Reizelektrodenanordnung mit mindestens einer Cochlea-Implant-Elektrode zur elektrischen Stimulation des Innenohres aufweist (ältere EP-Patentanmeldung 01 109 191.5).

## Patentansprüche

1. Mindestens teilweise implantierbares Hörsystem zur Rehabilitation einer Hörstörung mit mindestens einem Sensor (10) zur Aufnahme von Schallsignalen und deren Umwandlung in entsprechende elektrische Sensorsignale, einer elektronischen Signalverarbeitungseinheit (12; 74, 77) zur Audiosignalverarbeitung und -verstärkung der Sensorsignale, einer elektrischen Energieversorgungseinheit (30), die einzelne Komponenten des Systems mit Strom versorgt, sowie mit mindestens einem elektromechanischen Ausgangswandler (16, 36) zur mechanischen Stimulation des Mittel- und/oder Innenohres, **dadurch gekennzeichnet, dass** das Hörsystem zur objektiven Bestimmung der Ankopplungsqualität des Ausgangswandlers (16, 36) mit einer Impedanzmessanordnung (25, 38) zum Ermitteln der mechanischen Impedanz der im implantierten Zustand an den Ausgangswandler angekoppelten biologischen Laststruktur versehen ist.

2. System nach Anspruch 1, **dadurch gekennzeichnet, dass** die Impedanzmessanordnung (25) eine Anordnung zum Messen der elektrischen Eingangsimpedanz des an die biologischen Laststruktur angekoppelten elektromechanischen Ausgangswandlers (16) aufweist.

3. System nach Anspruch 2, **dadurch gekennzeichnet, dass** dem elektromechanischen Ausgangswandlers (16) eine Treibereinheit (15) vorgeschaltet ist, der Ausgangswandler an die Treibereinheit über einen Messwiderstand (Rₘ) angeschlossen ist und ein Messverstärker (26) vorgesehen ist, an dem als Eingangssignale die an dem Messwiderstand (Rₘ) abfallende, dem Wandlerstrom (I_{w}) proportionale Messspannung (U_{I}) und die Wandlerklemmenspannung (U_{W}) anliegen.

4. System nach Anspruch 3, **dadurch gekennzeichnet, dass** der Spannungsabfall (U_{I}) an dem Messwiderstand (Rₘ) hochohmig und massefrei abgegriffen wird.

5. System nach Anspruch 3 oder 4, **dadurch gekennzeichnet, dass** der Messwiderstand (Rₘ) so bemessen ist, dass die Summe des Widerstandswertes (Rₘ) des Messwiderstandes und des Betrages der komplexen elektrischen Eingangsimpedanz (Z_{L}) des an die biologischen Laststruktur angekoppelten elektromechanischen Ausgangswandlers (16) groß gegenüber dem Innenwiderstand (Rᵢ) der Treibereinheit (15) ist.

6. System nach einem der Ansprüche 3 bis 5 **gekennzeichnet durch** - vorzugsweise digitale - Mittel (13) zur Bildung des Quotienten aus Wandlerklemmenspannung (U_{W}) und Wandlerstrom (I_{w}).

7. System nach Anspruch 1, **dadurch gekennzeichnet, dass** die Impedanzmessanordnung (38) zur direkten Messung der mechanischen Impedanz der an den elektromechanischen Ausgangswandler (36) angekoppelten biologischen Laststruktur ausgelegt und in den Ausgangswandler auf dessen aktorischer Ausgangsseite integriert ist.

8. System nach Anspruch 7, **dadurch gekennzeichnet, dass** die Impedanzmessanordnung (38) zum Erzeugen von Messsignalen (S_{F} und Sᵥ) ausgelegt ist, die nach Betrag und Phase der auf die biologische Laststruktur wirkenden Kraft (F) beziehungsweise der Schnelle (v) des Koppelelementes (55, 56) mindestens näherungsweise proportional sind, und dass zur Verarbeitung der Messsignale (S_{F} und Sᵥ) vorzugsweise ein zweikanaliger Messverstärker (40) mit Multiplexerfunktion vorgesehen ist.

9. System nach Anspruch 8 **gekennzeichnet durch** - vorzugsweise digitale - Mittel (13) zur Bildung des Quotienten aus dem Messsignal (S_{F}) entsprechend der auf die biologische Laststruktur wirkenden Kraft (F) und dem Messsignal (Sᵥ) entsprechend der Schnelle (v) des Koppelelementes (55, 56).

10. System nach einem der vorhergehenden Ansprüche **gekennzeichnet durch** - vorzugsweise digitale - Mittel (13) zum Ermitteln der mechanischen Impedanz der im implantierten Zustand an den Ausgangswandler (16, 36) angekoppelten biologischen Laststruktur in Abhängigkeit von der Frequenz und/oder dem Pegel des von dem Ausgangswandler (16, 36) abgegebenen Stimulationssignals, sowie vorzugsweise zum Ermitteln der spektralen Lage von Resonanzfrequenzen (f1 und f2) in dem Verlauf der gemessenen Impedanz über der Stimulationsfrequenz (f) und vorzugsweise zum Ermitteln der Differenz Δ/Z_{L}/ zwischen den bei den Resonanzfrequenzen (f1 und f2) auftretenden Impedanzmesswerten.

11. System nach einem der vorhergehenden Ansprüche, **dadurch gekennzeichnet, dass** eine Softwareoberfläche zur Anpassung des Hörsystemss an den individuellen Hörschaden, ein Modul enthält, mit dem automatisch bei Softwareinitialisierung oder per aktivem Abruf eine implantatseitige Impedanzmessung ausgelöst wird und die entsprechenden Daten telemetrisch an die Softwareoberfläche zur weiteren Aus- und Bewertung übermittelt werden.

12. System nach einem der vorhergehenden Ansprüche, **dadurch gekennzeichnet, dass** es derart ausgelegt ist, dass ohne aktiven Messbefehl von außen in bestimmten zeitlichen Abständen oder bei Eintreten eines bestimmten Implantat-Betriebszustandes vom Implantat selbst Impedanzmessungen ausgelöst und vorgenommem werden, deren Messergebnisse als digitale Daten in einem dafür vorgesehenen Speicherbereich des Implantates bis zum Abruf von außen abgelegt werden

13. System nach einem der Ansprüche 7 bis 12, **dadurch gekennzeichnet, dass** die Impedanzmessanordnung (38) in eine Koppelstange (55) eingefügt ist, über welche der elektromechanische Ausgangswandler (16, 36) im implantierten Zustand mit der biologischen Laststruktur in mechanischer Verbindung steht.

14. System nach einem der vorhergehenden Ansprüche, **dadurch gekennzeichnet, dass** die Signalverarbeitungseinheit (12; 74, 77) einen digitalen Signalprozessor (13) zum Verarbeiten der Schallsensorsignale und/oder zum Generieren von digitalen Signalen für eine Tinnitusmaskierung sowie zum Verarbeiten der Signale der Impedanzmessanordnung (38) aufweist.

15. System nach Anspruch 14, **dadurch gekennzeichnet, dass** dem Signalprozessor (13) zur Aufnahme und Wiedergabe eines Betriebsprogramms eine wiederholt beschreibbare, implantierbare Speicheranordnung (S₁, S₂,) zugeordnet ist, und mindestens Teile des Betriebsprogramms durch von einer externen Einheit (22) über eine Telemetrieeinrichtung (20) übermittelte Daten geändert oder ausgetauscht werden können.

16. System nach Anspruch 15, **dadurch gekennzeichnet, dass** ferner eine Zwischenspeicheranordnung (S₄, S₅) vorgesehen ist, in welcher von der externen Einheit (22) über die Telemetrieeinrichtung (20) übermittelte Daten vor dem Weiterleiten an den Signalprozessor (13) zwischengespeichert werden können, und vorzugsweise ferner eine Überprüfungslogik (17) vorgesehen ist, um in der Zwischenspeicheranordnung (S₄, S₅) gespeicherte Daten vor dem Weiterleiten an den Signalprozessor (13) einer Überprüfung zu unterziehen.

17. System nach einem der Ansprüche 14 bis 16, **gekennzeichnet durch** einen Mikroprozessorbaustein (17), insbesondere einen Mikrocontroller, zum implantatinternen Steuern des Signalprozessors (13) über einen Datenbus (18).

18. System nach Anspruch 17, **dadurch gekennzeichnet, dass** über den Datenbus (18) und die Telemetrieeinrichtung (20) auch Programmteile oder ganze Softwaremodule zwischen der Außenwelt, dem Mikroprozessorbaustein (17) und dem Signalprozessor (13) übermittelbar sind.

19. System nach Ansprüch 17 oder 18 **dadurch gekennzeichnet, dass** dem Mikroprozessorbaustein (17) eine implantierbare Speicheranordnung (S₃) zum Speichern eines Arbeitsprogramms für den Mikroprozessorbaustein zugeordnet ist, und mindestens Teile des Arbeitsprogramms für den Mikroprozessorbaustein durch von der externen Einheit (22) über die Telemetrieeinrichtung (20) übermittelte Daten geändert oder ausgetauscht werden können

## Claims

1. At least partially implantable hearing system for rehabilitation of a hearing disorder comprising at least one sensor (10) for picking up sound signals and converting them into corresponding electrical sensor signals, an electronic signal processing unit (12; 74, 77) for audio signal processing and amplification of the sensor signals, an electrical power supply unit (30) which supplies individual components of the system with energy, as well as at least one electromechanical output transducer (16, 36) for mechanical stimulation of the middle and/or inner ear, **characterized in that**, the hearing system, for objectively determining the coupling quality of the output transducer (16, 36), comprises an impedance measuring means (25, 38) for determining the mechanical impedance of the biological load structure which in the implanted state is coupled to the output transducer.

2. System as defined in claim 1, **characterized in that** the impedance measuring means (25) comprises means for measuring the electrical input impedance of the electromechanical output transducer (16) which is coupled to the biological load structure.

3. System as defined in claim 2, **characterized in that** a driver unit (15) is connected upstream to the electromechanical output transducer (16), the output transducer is connected to the driver unit via a measuring resistance (Rₘ), and a measuring amplifier (26) is provided, which has applied thereto as input signals the measuring voltage (U_{I}) which is dropped at the measuring resistance (Rₘ) and is proportional to the transducer current (I_{w}), and the transducer terminal voltage (U_{W}).

4. System as defined in claim 3, **characterized in that** the voltage drop (U_{I}) at the measuring resistance (Rₘ) is taken off at high impedance and with floating ground.

5. System as defined in claim 3 or 4, **characterized in that** the measuring resistance (Rₘ) is dimensioned such that the sum of the resistance value (Rₘ) of the measuring resistance and of the absolute value of the complex electrical input impedance (Z_{L}) of the electromechanical output transducer (16) coupled to the biological load structure is large with respect to the internal resistance (Rᵢ) of the driver unit (15).

6. System as defined in any one of claims 3 to 5, **characterized by** - preferably digital - means (13) for forming the quotient of the transducer terminal voltage (U_{W}) and the transducer current (I_{w}).

7. System as defined in claim 1, **characterized in that** the impedance measuring means (38) is designed for direct measurement of the mechanical impedance of the biological load structure coupled to the electromechanical output transducer (36) and is integrated into the output transducer at the actoric output side thereof.

8. System as defined in claim 7, **characterized in that** the impedance measuring means (38) is designed for generating measuring signals (S_{F} and Sᵥ) which, in terms of absolute value and phase, are at least approximately proportional to the force (F) acting on the biological load structure or the velocity (v), respectively, of the coupling element (55. 56), and **in that** a measuring amplifier (40) with multiplex function, which preferably has two channels, is provided for processing the measuring signals (S_{F} and Sᵥ).

9. System as defined in claim 8, **characterized by** - preferably digital - means (13) for forming the quotient of the measuring signal (S_{F}) corresponding to the force (F) acting on the biological load structure and the measuring signal (Sᵥ) corresponding to the velocity (v) of the coupling element (55, 56).

10. System as defined in any one of the preceding claims, **characterized by** - preferably digital - means (13) for determining the mechanical impedance of the biological load structure which in the implanted state is coupled to the output transducer (16, 36) as a function of the frequency and/or the level of the stimulation signal delivered by the output transducer (16, 36), and preferably for detecting the spectral location of resonance frequencies (f1 and f2) in the course of the measured impedance as a function of the stimulation frequency (f), and preferably for detecting the difference Δ/Z_{I}/ between the impedance values occurring at the resonance frequencies (f1 and f2).

11. System as defined in any one of the preceding claims, **characterized in that** a software surface for adapting the hearing system to an individual hearing disorder comprises a module, which automatically by software initialization or via direct request initiates an implant-side impedance measurement and transmits the respective data via telemetric transmission to the software surface for further analysis and evaluation.

12. System as defined in any one of the preceding claims, **characterized in that** it is designed such that, without active measuring command from the outside, impedance measurements are automatically initiated and carried out at predetermined time intervals or at the occurrence of a predetermined operational condition of the implant, wherein the measurement results are stored as digital data in a respective storage area of the implant until retrieval from the outside.

13. System as defined in any one of claims 7 to 12, **characterized in that** the impedance measuring means (38) is inserted in the coupling rod (55) via which the electromechanical output transducer (16, 36), in the implanted state, is mechanically connected to the biological load structure.

14. System as defined in any one of the preceding claims, **characterized in that** the signal processing unit (12; 74, 77) comprises a digital signal processor (13) for processing the audio sensor signals and/or for generating digital signals for tinnitus masking as well as for processing the signals of the impedance measuring means (38).

15. System as defined in claim 14, **characterized in that** a repeatedly rewritable implantable storage arrangement (S₁, S₂,) is assigned to the signal processor (13) for storage and retrieval of an operating program, and **in that** at least parts of the operating program can be altered or replaced by data transmitted from an external unit (22) via a telemetry means (20).

16. System as defined in claim 15, **characterized in that** it further comprises a buffer storage arrangement (S₄, S₅) in which data transmitted from the external unit (22) via the telemetry means (20) are buffered before being relayed to the signal processor (13), and preferably there is further provided a checking logic (17) for checking data stored in the buffer storage arrangement (S₄, S₅) before said data are relayed to the signal processor (13).

17. System as defined in any one of claims 14 to 16, **characterized by** a microprocessor module (17), particularly a microcontroller, for implant-internal control of the signal processor (13) via a data bus (18).

18. System as defined in claim 17, **characterized in** also program parts or entire software modules can be transferred via the data bus (18) and the telemetry means (20) between the outer world, the microprocessor module (17) and the signal processor (13).

19. System as defined in claim 17 or 18, **characterized in that** an implantable storage arrangement (S₃) for storage of an operating program for the microprocessor module is assigned to the microprocessor module (17), and at least parts of the operating program for the microprocessor module can be altered or replaced by data transmitted from the external unit (22) via the telemetry means (20).

## Revendications

1. Système auditif au moins partiellement implantable pour la correction d'un défaut d'audition, avec au moins un capteur (10) pour capter des signaux acoustiques et pour les convertir en signaux électriques de capteurs correspondants, avec une unité électronique de traitement des signaux (12 ; 74, 77) pour le traitement et pour l'amplification des signaux audio du capteur, avec une unité d'alimentation électrique (30) qui alimente en courant différents composants du système ainsi qu'avec au moins un convertisseur électromécanique de sortie (16, 36) pour la stimulation mécanique de l'oreille moyenne et/ou de l'oreille interne, **caractérisé en ce que**, pour une détermination objective de la qualité d'accouplement du convertisseur de sortie (16, 36), le système auditif est muni d'un système de mesure d'impédance (25, 38) pour déterminer l'impédance mécanique de la structure de charge biologique qui, en état d'implantation, est couplée au convertisseur de sortie.

2. Système selon la revendication 1, **caractérisé en ce que** le système de mesure d'impédance (25) comprend un dispositif pour la mesure de l'impédance électrique d'entrée du convertisseur électromécanique de sortie (16) couplé à la structure de charge biologique.

3. Système selon la revendication 2, **caractérisé en ce qu'**une unité d'amplification (15) est placée en amont du convertisseur électromécanique de sortie (16), **en ce que** le convertisseur de sortie est raccordé à l'unité d'amplification par l'intermédiaire d'une résistance de mesure (Rm) et **en ce qu'**il est prévu un amplificateur de mesure (26) sur lequel sont présents en tant que signaux d'entrée la tension de mesure (U₁) qui chute à la résistance de mesure (Rm) et qui est proportionnelle au courant du convertisseur (Iw) ainsi que la tension aux bornes du convertisseur (U_{W}).

4. Système selon la revendication 3, **caractérisé en ce que** la chute de tension (U₁) est prélevée sous une impédance élevée et exempte de masse sur la résistance de mesure (Rm).

5. Système selon la revendication 3 ou 4, **caractérisé en ce que** la résistance de mesure (Rm) est dimensionnée de telle façon que la somme de la valeur de la résistance (Rm) de la résistance de mesure et du montant de l'impédance d'entrée électrique complexe (Z_{L}) du convertisseur électromécanique de sortie (16) couplé à la structure de charge biologique soit importante par rapport à la résistance intérieure (Ri) de l'unité d'amplification (15).

6. Système selon l'une quelconque des revendications 3 à 5, **caractérisé par** des moyens (13) - de préférence digitaux - pour la formation du quotient entre la tension aux bornes du convertisseur (Uw) et le courant du convertisseur (Iw).

7. Système selon la revendication 1, **caractérisé en ce que** le système de mesure d'impédance (38) est conçu pour la mesure directe de l'impédance mécanique de la structure de charge biologique couplée au convertisseur électromécanique de sortie (36) et est intégré dans le convertisseur de sortie sur le côté de sortie actionneur de celui-ci.

8. Système selon la revendication 7, **caractérisé en ce que** le système de mesure d'impédance (38) est conçu pour générer des signaux de mesure (S_{F} et S_{V}) qui, en ce qui concerne la valeur et la phase de la force (F) agissant sur la structure de charge biologique ou en ce qui concerne la vélocité (v) de l'élément de couplage (55, 56), sont au moins approximativement proportionnels et **en ce que**, pour le traitement des signaux de mesure (S_{F} et S_{V}), il est prévu de préférence un amplificateur de mesure à deux canaux (40) avec une fonction de multiplexage.

9. Système selon la revendication 8, **caractérisé par** des moyens (13) - de préférence digitaux - pour la formation du quotient entre le signal de mesure (S_{F}), conformément à la force (F) agissant sur la structure de charge biologique, et le signal de mesure (Sᵥ), conformément à la vélocité (v) de l'élément de couplage (55, 56).

10. Système selon l'une quelconque des revendications précédentes, **caractérisé par** des moyens (13) - de préférence digitaux - pour, en fonction de la fréquence et/ou du niveau du signal de stimulation délivré par le convertisseur de sortie (16, 36), déterminer l'impédance mécanique de la structure de charge biologique qui, en état d'implantation, est couplée au convertisseur de sortie (16, 36) ainsi que de préférence pour déterminer dans le déroulement de l'impédance mesurée la position spectrale de fréquences de résonance (f1 et f2) au-dessus de la fréquence de stimulation (f) et de préférence pour déterminer la différence Δ/Z_{I}/ entre les valeurs de mesure d'impédance apparaissant aux fréquences de résonance (f1 et f2).

11. Système selon l'une quelconque des revendications précédentes, **caractérisé en ce qu'**une console de logiciel servant à l'adaptation du système auditif au défaut d'audition individuel comprend un module avec lequel une mesure d'impédance réalisée du côté implant est déclenchée automatiquement lors de l'initialisation du logiciel ou au moyen d'un appel actif et avec lequel les données correspondantes sont transmises par télémétrie à la console de logiciel pour une exploitation ou une évaluation ultérieures.

12. Système selon l'une quelconque des revendications précédentes, **caractérisé en ce qu'**il est conçu de telle façon que, sans ordre actif de mesure provenant de l'extérieur à des intervalles de temps déterminés ou en cas d'apparition d'un état de fonctionnement déterminé de l'implant, l'implant déclenche et réalise de lui-même des mesures d'impédance dont les résultats sont consignés en tant que données digitales dans une zone de mémoire de l'implant prévue pour cela, et ceci jusqu'à ce qu'ils soient appelés de l'extérieur.

13. Système selon l'une quelconque des revendications 7 à 12, **caractérisé en ce que** le système de mesure d'impédance (38) est intégré dans une barre de couplage (55) par l'intermédiaire de laquelle, en état d'implantation, le convertisseur électromécanique de sortie (16, 36) est en liaison mécanique avec la structure de charge biologique.

14. Système selon l'une quelconque des revendications précédentes, **caractérisé en ce que** l'unité de traitement des signaux (12 ; 74, 77) comprend un processeur digital de signaux (13) pour traiter des signaux des capteurs acoustiques et/ou pour générer des signaux digitaux pour un masquage des acouphènes ainsi que pour le traitement des signaux du système de mesure d'impédance (38).

15. Système selon la revendication 14, **caractérisé en ce que**, pour l'enregistrement et la reproduction d'un programme d'exploitation, un agencement de mémoires (S1, S2) pouvant être réécrit de manière répétitive et pouvant être implanté est attribué au processeur de signaux (13) et **en ce qu'**au moins des parties du programme d'exploitation peuvent être modifiées ou échangées par des données transmises par une unité externe (22) par l'intermédiaire d'un dispositif de télémétrie (20).

16. Système selon la revendication 15, **caractérisé en ce qu'**il est prévu en outre un dispositif de mémorisation intermédiaire (S4, S5) dans lequel des données transmises par l'unité externe (22) par l'intermédiaire du dispositif de télémétrie (20) peuvent faire l'objet d'une mémorisation intermédiaire avant d'être retransmises au processeur de signaux (13) et **en ce qu'**il est de préférence prévu en outre une logique de contrôle (17) pour soumettre à un contrôle des données mémorisées dans le dispositif de mémorisation intermédiaire (S4, S5) avant qu'elles ne soient retransmises au processeur de signaux (13).

17. Système selon l'une quelconque des revendications 14 à 16, **caractérisé par** un bloc fonctionnel de microprocesseur (17), en particulier un microcontrôleur, pour la commande interne à l'implant du processeur de signaux (13) par l'intermédiaire d'un bus de données (18).

18. Système selon la revendication 17, **caractérisé en ce que** le bus de données (18) et le dispositif de télémétrie (20) permettent aussi de transmettre des parties de programmes ou des modules de logiciels complets entre l'extérieur, le bloc fonctionnel de microprocesseur (17) et le processeur de signaux (13).

19. Système selon la revendication 17 ou 18, **caractérisé en ce qu'**au bloc fonctionnel de microprocesseur (17) est attribué un dispositif de mémoires (S3) implantable servant à la mémorisation d'un programme de travail pour le bloc fonctionnel de microprocesseur et **en ce qu'**au moins des parties du programme de travail pour le bloc fonctionnel de microprocesseur peuvent être modifiées ou échangées par des données transmises par l'unité externe (22) par l'intermédiaire du dispositif de télémétrie (20).
